# EUROPÄISCHE PATENTSCHRIFT

(11) **EP 1 813 906 B1**
(45) Veröffentlichungstag und Bekanntmachung des Hinweises auf die Patenterteilung: **20.04.2011**
(21) Anmeldenummer: 06021694.2
(22) Anmeldetag: 17.10.2006
(51) Int. Cl.: F42B 3/103, F42B 3/198

(54) **Metall-Fixiermaterial-Durchführung und Verwendung einer derartigen Durchführung sowie Airbag und Gurtspanner mit einer Zündeinrichtung**
Glass-to-fixing-material seal and use thereof as well as airbag and seat-belt tensioner with an initiator
Traversée métal - matériau de fixation et utilisation de celle-ci ainsi qu'airbag et tensionneur de ceinture avec initiateur

(30) Priorität: 27.01.2006 DE 102006004036
(43) Veröffentlichungstag der Anmeldung: 01.08.2007
(62) Teilanmeldung aus: 10002045.2
(73) Patentinhaber: Schott AG, 55122 Mainz (DE)
(72) Erfinder: Fink, Thomas, Dipl.-Ing., 84028 Landshut (DE)
(74) Vertreter: Sawodny, Michael-Wolfgang

(56) Entgegenhaltungen:
- EP-A- 1 455 160
- EP-A1- 1 491 848
- DE-A1- 10 133 223
- DE-A1-102005 009 644
- US-A1- 2004 079 545

## Beschreibung

Die Erfindung betrifft eine Metall-Fixiermaterial-Durchführung, im Einzelnen mit den Merkmalen aus dem Oberbegriff des Anspruchs 1; ferner eine Verwendung sowie einen Gasgenerator, Airbag und Gurtspanner mit einer Zündeinrichtung, umfassend eine Metall-Fixiermaterial-Durchführung.

Metall-Fixiermaterial-Durchführungen sind in verschiedenen Ausführungen aus dem Stand der Technik vorbekannt. Darunter versteht man vakuumdichte Verschmelzungen von Fixiermaterialien, insbesondere Gläsern oder Kunststoffen in Metallen. Die Metalle fungieren dabei als elektrische Leiter. Stellvertretend wird dabei auf US-A-5 345 872, US-A-3 274 937 verwiesen. Derartige Durchführungen sind in der Elektronik und der Elektrotechnik weit verbreitet. Das zum Einschmelzen verwendete Material, insbesondere Glas dient hierbei als Isolator. Typische Metall-Fixiermaterial-Durchführungen sind derart aufgebaut, dass metallische Innenleiter in ein vorgeformtes Sinterglasteil eingeschmolzen werden, wobei das Sinterglasteil oder das Glasrohr in ein äußeres Metallteil mit dem so genannten Grundkörper eingeschmolzen wird. Als bevorzugte Anwendungen derartigen Metall-Fixiermaterial-Durchführungen gelten beispielsweise Zündeinrichtungen. Diese werden unter anderem für Airbags oder Gurtspanner bei Kraftfahrzeugen verwendet. In diesem Fall sind die Metall-Fixiermaterial-Durchführungen Bestandteil einer Zündeinrichtung. Die gesamte Zündeinrichtung umfasst außer der Metall-Fixiermaterial-Durchführung eine Zündbrücke, den Sprengstoff sowie eine Metallabdeckung, die den Zündmechanismus dicht umschließt. Durch die Durchführung können entweder ein oder zwei oder mehr als zwei metallische Stifte hindurchgeführt werden. Bei einer bevorzugten Ausführung mit einem metallischen Stift liegt das Gehäuse auf Masse, bei einer bevorzugten zweipoligen Ausführung einer der Stifte. Die zuvor beschriebene Zündvorrichtung bzw. Zündeinrichtung wird insbesondere für Airbags oder für Gurtspanner bei Kraftfahrzeugen verwendet. Bekannte Zündvorrichtungen der genannten oder ähnlicher Art sind beschrieben in US 6 274 252, US 5 621 183, DE 29 04 174 A1, DE 199 27 233 A1, US 5,732,634, US 3,134,329, DE 34 15 625 A1, EP 1 225 415 A1, US 3,971,320, EP 0 248 977 B1, US 2002/0069781 A1, DE 101 33 223 A1 sowie EP 1 491 848 A1 und EP 1 455 160 A1, deren Offenbarungsgehalt vollumfänglich in die vorliegende Anmeldung mitaufgenommen wird. Die zuvor genannten Zündeinheiten weisen zwei Metallstifte auf. Es sind aber auch elektronische Zündvorrichtungen möglich, die nur einen einzigen Stift aufweisen. Die im Stand der Technik gezeigten Zündvorrichtungen umfassen einen Metallgrundkörper, bspw. eine Metallhülse, die als Drehteil ausgeführt ist oder einen Grundkörper aus Kunststoff. Der Metallgrundkörper weist wenigstens eine Durchgangsöffnung auf, durch die wenigstens ein Metallstift durchgeführt wird. Ein wesentliches Problem dieser Ausführung besteht dabei darin, dass eine derartige Ausführung material- und kostenintensiv ist und ferner durch die Ausführung als Drehteil die Ausführung der Durchgangsöffnung abweichend von einem kreisrunden Querschnitt nur noch mit zusätzlichem Aufwand möglich ist. Ferner sind die Drehteile durch relativ große Abmessungen charakterisiert, was sich in einer entsprechenden erforderlichen Dimensionierung der gesamten Zündvorrichtung niederschlägt.

Aus EP 1 491 848 A1 sind Ausführungen von Zündeinheiten vorbekannt, die ein Paar in einem Isoliermaterial angeordnete Elektroden und einen Grundkörper in Form eines Gehäuses umfassen. Zur Erhöhung der Widerstandskraft gegenüber dem beim Auslösen der Zündung erzeugten Druckes und damit zur Erhöhung der Ausdruckkraft sind Mittel an einer der miteinander in Wirkverbindung tretenden Komponenten der Metall-Fixiermaterialdurchführung vorgesehen. Diese sind entweder am Fixiermaterial, der Elektrode oder aber dem Grundkörper an der zum benachbarten Element ausgebildeten Fläche ausgeführt. Die Ausführung am Grundkörper beinhaltet dabei wenigstens eine Stufe, d.h. Querschnittsänderung in der Durchführungsöffnung, wobei diese eine Oberflächenvergrößerung an der dem Druck während des Zündvorganges ausgesetzten Fläche bewirkt. Bezüglich der Materialwahl für den Grundkörper bestehen keine Restriktionen, so dass hier je nach Ausführung, insbesondere bei Ausbildung als Drehteil ebenfalls die bereits genannten Nachteile auftreten, die sich durch die zusätzlich erforderliche Einarbeitung der entsprechenden Mittel zur Erhöhung der Anzugs- bzw. Ausdrückkraft noch verschärfen.

Eine gattungsgemäße Metall-Fixiermaterialausführung ist aus der Druckschrift EP 1 455 160 A1 , welche den Oberbegriff des Anspruchs 1 offenbart, vorbekannt. Diese offenbart eine Metall-Fixiermaterial-Durchführung, die in einer speziellen Ausgestaltung als Glas-Metall-Durchführung bezeichnet wird, mit einem metallischen Grundkörper, durch den wenigstens ein Metallstift durchgeführt ist. Sind in einer bevorzugten Ausführungsform zwei Metallstifte vorgesehen, so stellt einer der beiden wenigstens mittelbar, d. h. direkt oder indirekt über weitere Elemente die Masseverbindung zum Grundkörper her. Bei Ausführung mit zwei Metallstiften sind diese Metallstifte bevorzugt parallel zueinander angeordnet. Wenigstens einer der Metallstifte ist dabei in einer Durchgangsöffnung im Grundkörper angeordnet und gegenüber diesem durch Fixiermaterial, vorzugsweise in Form eines Glaspfropfens, fixiert. Der Grundkörper wird von einem Blechelement gebildet, wobei in einer ersten Ausführungsform zumindest die Durchgangsöffnung durch einen Trennvorgang, insbesondere Stanzen, erzeugt wird. Der Grundkörper selbst wird bevorzugt ebenfalls aus einem Vollmaterial ausgestanzt, die Endgeometrie des Grundkörpers aber durch einen Umformprozess bspw. Tiefziehen erhalten. In einer bevorzugten Ausführungsform wird auch bereits die äußere Kontur beschreibende Endgeometrie und die die Durchgangsöffnung beschreibende Grundgeometrie wenigstens durch einen Trennvorgang, insbesondere Stanzen, erzeugt. Endgeometrie bedeutet, dass an dieser keine Umformvorgänge mehr vorgenommen werden müssen. Grundgeometrie bedeutet, dass diese entweder bei keinerlei erforderlichen weiteren Änderungen die Endgeometrie darstellt oder an dieser noch Veränderungen durch weitere Fertigungsverfahren, insbesondere Umformverfahren vorgenommen werden können, wobei die Endgeometrie erst nach diesen zusätzlichen Verfahren erzielt wird. Zwischen Vorderseite und Rückseite sind Mittel zur Vermeidung einer Relativbewegung von Fixiermaterial in Richtung der Rückseite gegenüber dem Innenumfang der Durchgangsöffnung, insbesondere bei Zündung vorgesehen. Die Mittel sind integraler Bestandteil des Grundkörpers oder bilden mit diesem eine bauliche Einheit. Die Erzeugung des Grundkörpers durch Stanzen bietet den Vorteil kurzer Fertigungszeiten und erlaubt eine freie Gestaltung, insbesondere der Durchgangsöffnung. Allerdings sind der Fertigung durch Stanzen hinsichtlich einzelner Parameter in Abhängigkeit des Materials Grenzen gesetzt, deren Überschreitung die Fertigung unwirtschaftlich werden lässt und die sich ferner nachteilig auf die bereitstellbare Ausdruckkraft auswirken.

Der Erfindung liegt daher die Aufgabe zugrunde, eine Metall-Fixiermaterial-Durchführung der eingangs genannten Art mit einem Grundkörper zur Verfügung zu stellen, der wenigstens eine Durchgangsöffnung aufweist, die durch Stanzen erhalten wird, und eine hohe Festigkeit bei geringem Material- und Arbeitsaufwand und gleichzeitig durch große Ausdruckkräfte charakterisiert ist. Des Weiteren sollen Montagefehler, die sich durch die ungenaue Zuordnung der einzelnen Elemente ergeben, vermieden werden.

Die erfindungsgemäße Lösung ist durch die Merkmale des Anspruches 1 charakterisiert. Vorteilhafte Ausgestaltungen sind in den Unteransprüchen wiedergegeben.

Die erfindungsgemäße Metall-Fixiermaterial-Durchführung umfasst wenigstens einen Metallstift, der in einer Durchgangsöffnung im Grundkörper in einem Fixiermaterial angeordnet ist, wobei der Grundkörper eine Vorder- und eine Rückseite aufweist. Zwischen Vorderseite und Rückseite des Grundkörpers sind Mittel zur Vermeidung einer Relativbewegung von Fixiermaterial in Richtung der Rückseite gegenüber dem Innenumfang der Durchgangsöffnung vorgesehen.

Generell können Metall-Fixiermaterial-Durchführungen durch die so genannte Ausdruckkraft und durch die Auszugkraft charakterisiert werden. Bei der Ausdruckkraft handelt es sich um diejenige Kraft, die aufgewandt werden muss, um das Fixiermaterial, das in die Durchgangsöffnung der Metall-Fixiermaterial-Durchführung eingebracht ist, aus der Durchführung auszudrücken. Die Höhe der Ausdruckkraft kann entweder hydrostatisch oder mechanisch festgestellt werden.

Wird die Ausdruckkraft mechanisch festgestellt, so wird die Fläche des Fixiermaterials mit einem Stempel beaufschlagt, wobei die Fläche des Stempels, die auf das Fixiermaterial drückt, geringer ist als die Fläche des Fixiermaterials.

Alternativ hierzu kann die Ausdruckskraft hydrostatisch gemessen werden. Im Falle einer hydrostatischen Messung wird das Fixiermaterial mit einem hydrostatischen Druck, bspw. einem Wasserdruck beaufschlagt und gemessen, bei welchem hydrostatischen Druck das Fixiermaterial aus der Durchgangsöffnung ausgetrieben wird.

Die Auszugskraft ergibt sich als die Kraft, die benötigt wird, um den Metallstift, der Metall-Fixiermaterial-Durchführung aus dem Fixiermaterial herauszuziehen.

Beim Grundkörper ist wenigstens dessen Durchgangsöffnung durch Stanzen hergestellt. In einer weitergebildeten Ausführungsform der Erfindung kann auch der gesamte Grundkörper, d. h. der Außenumfang des Grundkörpers sowie die Durchgangsöffnung durch Stanzen hergestellt werden. Der Grundkörper ist dann als Stanzteil ausgeführt.

Erfindungsgemäß ist der Grundkörper derart gestaltet, dass das Verhältnis zwischen der Dicke des Grundkörpers und der maximalen Ausdehnung der Durchgangsöffnung senkrecht zur Achsrichtung der Durchgangsöffnung im Bereich zwischen einschließlich 0,8 bis 1,6 beträgt.

Gemäß einer besonders vorteilhaften Ausführung beträgt das Verhältnis zwischen der Dicke D des Grundkörpers und der maximalen Ausdehnung der Durchgangsöffnung senkrecht zur Achsrichtung der Durchgangsöffnung im Bereich nach dem Schleifen zwischen einschließlich 0,8 bis 1,6. Bevorzugt liegt es zwischen 0,8 bis 1,4, besonders bevorzugt 0,9 bis 1,3, ganz besonders bevorzugt 1,0 bis 1,2.

Unter Dicke wird die Erstreckung bzw. Abmessung in Höhenrichtung bzw. Richtung der Erstreckung der Durchgangsöffnung verstanden. Die geometrische Achse der Durchgangsöffnung bestimmt sich je nach Ausführung dieser. Bei symmetrischer Ausführung entspricht diese der Symmetrieachse, ansonsten der theoretischen Mittenachse.

Für den Einsatz in Zündeinrichtungen für Airbags finden Grundkörper erfindungsgemäß mit Dicken zwischen 1,5 mm und 3,5 mm, besonders bevorzugt 1,8 mm bis 3,0 mm, ganz besonders bevorzugt 2,0 mm bis 2,6 mm Verwendung. Dies bedeutet auch bei gleichbleibend großen Metallstiften eine erhebliche Einsparung an Material aufgrund der geringeren Abmessungen gegenüber dem Drehteil, das Dicken von beispielsweise 3,2 mm bis 5 mm aufweist, sowie eine energiesparendere Fertigung. Die Erfinder haben ferner erkannt, dass die mit der Dickenreduzierung einhergehende Verringerung der Abstützfläche für den Fixiermaterialpfropfen hinsichtlich ihrer Funktion durch einfache und kaum zusätzlichen Aufwand erfordernde Maßnahmen kompensierbar ist.

Bezüglich der Querschnittsgeometrie der Durchgangsöffnung bestehen keine Beschränkungen. Vorzugsweise wird jedoch zur Erzielung einer gleichmäßigen Spannungsverteilung in der Verbindung zwischen Fixiermaterial und Durchgangsöffnung ein kreisrunder oder ovaler Querschnitt gewählt.
Bei einem kreisrunden bzw. ovalen Querschnitt liegt der Durchmesser der Durchgangsöffnung dann im Bereich von 1,4 mm bis 4 mm, bevorzugt 1,4 mm bis 3,5 mm, besonders bevorzugt 1,6 mm bis 3,4 mm.

Der Durchmesser des Metallstiftes beträgt beispielsweise 0,8 bis 1,2 mm.

Die Metall-Fixiermaterial-Durchführung umfasst einen metallischen Grundkörper, durch den wenigstens ein Metallstift durchgeführt ist. Sind in einer bevorzugten Ausführungsform zwei Metallstifte vorgesehen, so stellt einer der beiden wenigstens mittelbar, d. h. direkt oder indirekt über weitere Elemente die Masseverbindung zum Grundkörper her. Bei Ausführung mit zwei Metallstiften sind diese Metallstifte bevorzugt parallel zueinander angeordnet. Wenigstens einer der Metallstifte ist dabei in einer Durchgangsöffnung im Grundkörper angeordnet und gegenüber diesem durch Fixiermaterial, vorzugsweise in Form eines Glaspfropfens, fixiert.

Um die sich daraus ergebende Problematik beim Einschmelzen des einzelnen Metallstiftes in einer Durchgangsöffnung und ferner die Sicherheit gegenüber einem Austreten der Einheit Fixiermaterial und Metallstift zu erklären, sind die Mittel zur Vermeidung einer Relativbewegung von Fixiermaterial in Richtung der Rückseite gegenüber dem Innenumfang der Durchgangsöffnung vorgesehen. Diese fungieren quasi als Widerhaken und führen bei Relativbewegung in Richtung Rückseite zu einem Formschlusses zwischen Fixiermaterialpfropfen, insbesondere Glaspfropfen und Grundkörper. Diese umfassen beispielsweise wenigstens eine örtliche Verengung in der Durchgangsöffnung, wobei diese im gesamten Bereich des Innenumfanges, ausgenommen an der Vorderseite des Grundkörpers vorgesehen werden kann.

Die erfindungsgemäße Lösung ermöglicht es zum einen auf kostengünstigere Herstellungsverfahren und Ausgangsmaterialien zurückzugreifen, wobei der Materialeinsatz erheblich minimiert wird. Ferner kann der gesamte Grundkörper als integrales Bauteil ausgebildet sein, in welches der Metallstift mittels Fixiermaterial, d. h. beispielsweise der Glaspfropfen eingeschmolzen wird. Ein weiterer wesentlicher Vorteil besteht darin, dass auch unter erhöhten Belastungen auf den Glaspfropfen, zum Beispiel einer Druckbelastung, ein Herausdrücken des Glaspfropfens mit Metallstift aus der Durchgangsöffnung sicher vermieden wird. Die gesamte Ausführung weist eine gegenüber einem Drehteil geringer Bauhöhe auf und gewährleistet eine sichere Fixierung des Glaspropfens im Grundkörper auch bei hoher Ausdruckskraft.

Entscheidend ist dabei, dass die örtliche Verengung des Querschnittes im Bereich der Rückseite oder aber zwischen Rückseite und Vorderseite erfolgt, wobei jedoch die Vorderseite immer durch einen größeren Durchmesser charakterisiert ist. Die genannten Verhältnisangaben beziehen sich dabei immer auf den größten Querschnitt bzw. die größte Abmessung der Durchgangsöffnung. Die sich durch die Hinterschneidung ergebende Verringerung der Abmessung des an diese anschließenden Bereiches senkrecht zur Achsrichtung der Durchgangsöffnung ausgehend von der Achse bzw. die Differenz zwischen den Abmessungen des größten Querschnittes und des kleinsten liegt jeweils im Bereich zwischen 0,05 mm bis 1 mm, vorzugsweise 0,08 mm bis 0,9 mm, vorzugsweise zwischen 0,1 mm bis 0,3, mm. Durch diese Größe erfolgt eine entsprechende Oberflächenvergrößerung am Innenumfang der Durchgangsöffnung, welche ausreicht, um das erfindungsgemäße Verhältnis zwischen Dicke und Abmessung der Durchgangsöffnung im Sinne einer sehr geringen Dicke einzuhalten und gleichzeitig die Ausdruckkraft entsprechend zu erhöhen. Im Falle dass die Durchgangsöffnung beispielsweise kreisrund ausgebildet ist, ist die größte Abmessung eines Querschnittes durch den Durchmesser der Durchgangsöffnung charakterisiert, im Falle einer elliptischen Form ist die größte Abmessung die Abmessung der großen Achse der Ellipse.

Gemäß einer besonders vorteilhaften Ausgestaltung ist der zweite Metallstift als Massestift an der Rückseite des Grundkörpers auf Masse gelegt bzw. befestigt. Damit entfallen zusätzliche Maßnahmen, um einen im Grundkörper mit Fixiermaterial fixierten Metallstift auf Masse zu legen bzw. elektrisch mit dem Grundkörper zu koppeln. Ferner ist nur noch ein Stift in einer Durchgangsöffnung zu fixieren, wobei die Möglichkeiten damit vielfältiger werden, den einzelnen Stift vollständig in Umfangsrichtung sicher zu fixieren und die mögliche Anbindungsfläche für den Massestift kann vergrößert werden.

Als Fixiermaterial findet beispielsweise ein Glaspfropfen, ein Keramikpfropfen, ein Glaskeramikpfropfen, ein Kunststoff, ein Hochleistungspolymer oder eine Glas/Polymermischung Verwendung.

Für die konkrete Ausgestaltung der Mittel zur Verhinderung einer Relativbewegung zwischen Fixiermaterial und Durchgangsöffnung, insbesondere des Herausgleitens, bestehen eine Mehrzahl von Möglichkeiten. Diese sind durch Maßnahmen am Grundkörper und/oder Metallstift charakterisiert. Im einfachsten Fall wird auf Maßnahmen am Grundkörper zurückgegriffen, die bei der Fertigung, insbesondere beim Stanzvorgang gleich mit realisiert werden können. Dabei zeichnet sich die Durchgangsöffnung zwischen Rückseite und Vorderseite durch eine Änderung des Querschnittsverlaufes aus. Im einfachsten Fall sind wenigstens zwei Bereiche unterschiedlicher Innenabmessungen, bei Ausführung als Durchgangsöffnung mit kreisrundem Querschnitt mit unterschiedlichem Durchmesser vorgesehen. Die Querschnittsänderung kann dabei in Stufen oder aber stetig erfolgen. Im letztgenannten Fall ist die Durchgangsöffnung zwischen Vorder- und Rückseite konisch ausgestaltet, wobei diese sich zur Rückseite hin verengt.

Durch die beschriebenen Maßnahmen im Bereich der Durchgangsöffnung kann die Ausdruckkraft erheblich gesteigert werden. Bei den erfindungsgemäßen Ausgestaltungen mit Hinterschneidung beträgt der hydrostatische Druck, der aufgewandt werden muss, um den Glaspfropfen auszudrücken 1500 bar bis 2500 bar. Bevorzugt 2000 bar bis 2500 bar bzw. die Kraft die mechanisch auf den Glaspfropfen aufgebracht werden muss, um den Glaspfropfen auszudrücken 1750 N bis 3000 N, bevorzugt 2000 N bis 3000N.

Die Maßnahmen am Grundkörper sind in der Regel des Weiteren durch das Vorsehen von mehreren Ausnehmungen bzw. Vorsprüngen charakterisiert. Diese bilden wenigstens eine von der Rückseite ausgehend betrachtet am Innenumfang der Durchgangsöffnung im Grundkörper zwischen Rückseite und Vorderseite angeordnete Hinterschneidung, wobei die Vorderseite frei von derartigen Hinterschneidungen ist. Bei symmetrischer Ausführung der Durchgangsöffnung ist diese durch drei Teilbereiche charakterisiert - einen ersten Teilbereich, der sich von der Rückseite in Richtung Vorderseite erstreckt, einen zweiten sich daran anschließenden und einen dritten Teilbereich, der sich von Vorderseite in Richtung Rückseite erstreckt. Der zweite Teilbereich ist durch geringere Abmessungen der Durchgangsöffnung als der erste und dritte Teilbereich charakterisiert. Vorzugsweise sind dann der erste und dritte Teilbereich durch identische Querschnittsabmessungen charakterisiert.

Bei Ausführungen mit mehr als zwei Bereichen unterschiedlicher Abmessungen, insbesondere unterschiedlichen Durchmessers werden Verfahren gewählt, die durch beidseitige Bearbeitung des Grundkörpers entstehen. Wird bei den vorher beschriebenen Ausführungen auf eine asymmetrische Gestaltung der Durchgangsöffnung abgestellt, so wird bei diesen Ausführungen mit mehr als zwei Bereichen vorzugsweise eine Ausgestaltung der Durchgangsöffnung gewählt, die hinsichtlich der Einbauposition beliebig verwendbar ist. Diese ist, bezogen auf eine theoretische Mittenachse, die senkrecht zur Stiftachse des im Grundkörper geführten Stiftes verläuft und sich im Mittenbereichs des Grundkörpers erstreckt, symmetrisch ausgebildet. Damit können Vorder- und Rückseite hinsichtlich ihrer Funktion auch vertauscht werden. Die durch diese gebildeten Hinterschneidungen wirken möglichen Bewegungen des Fixiermaterialpfropfens in beide Richtungen entgegen.

Eine weitere Möglichkeit zur Vermeidung von Relativbewegungen zwischen Fixiermaterialpfropfen und Durchgangsöffnung besteht in der Ausbildung einer kraftschlüssigen Verbindung zwischen diesen. Normalerweise wird bspw. das Glas zusammen mit dem Metallstift in die Öffnung eingebracht, Glas und Metallring erwärmt, so dass nach dem Abkühlen das Metall auf den Glaspfropfen aufschrumpft. Im Allgemeinen weist die Durchgangsöffnung nach dem Stanzen der Durchgangsöffnung im Wesentlichen den Enddurchmesser auf. Natürlich kann die gestanzte Durchgangsöffnung selbst noch bearbeitet werden, beispielsweise geschliffen werden, ohne dass sich der Enddurchmesser wesentlich ändert. Die Durchgangsöffnung kann einen kreisrunden Querschnitt aufweisen. Andere Möglichkeiten sind denkbar, beispielsweise ein ovaler Querschnitt..

Gemäß einer vorteilhaften Weiterentwicklung sind zur zusätzlichen Vermeidung von Relativbewegungen unter Last zwischen Metallstift und Fixiermaterial Maßnahmen am Metallstift vorgesehen. Dabei kann es sich jeweils um sich über den gesamten Außenumfang des Metallstiftes erstreckende Vorsprünge bzw. Ausnehmungen handeln oder aber um in Umfangsrichtung zueinander benachbart mit beliebigen oder fest vordefinierten und fest angeordneten Vorsprünge. Durch Maßnahmen am Metallstift liegt die Auszugskraft des Metallstiftes im Bereich von 160 N bis 380 N, bevorzugt 300 bis 380 N.

Das Verfahren zur Herstellung eines Grundkörpers einer Metall-Durchführung ist dadurch charakterisiert, dass zur Erzielung der die Ausgangsform der Durchgangsöffnung beschreibenden Grundgeometrie zur Bildung der Durchgangsöffnung für mindestens einen Metallstift durch Ausstanzen aus einem Blechteil erfolgt. Bevorzugt kann auch die äußere Geometrie beschreibende Endkontur durch einen Trennvorgang frei von spannender Bearbeitung aus einem Blechteil vordefiniertre Dicke gewonnen wird. Dabei können beide Vorgänge in kostensparender Weise in ein Werkzeug und einen Arbeitsgang verlegt werden. Die Hinterschneidungen in den Durchgangsöffnungen werden durch Verformung der Durchgangsöffnung gebildet, beispielsweise Prägen. Der einzelne Prägevorgang kann dabei vor oder nach dem Stanzvorgang vorgenommen werden. Vorzugsweise erfolgen Präge- und Stanzvorgang jeweils an der gleichen Seite des Grundkörpers, um unnötige Werkstückpositionsveränderungen zu vermeiden und eventuelle diese Verfahren unmittelbar hintereinander ablaufen zu lassen.

Entsprechend der gewünschten zu erzielenden Geometrien erfolgen die Prägevorgänge einseitig oder beidseitig, wobei im letztgenannten Fall vorzugsweise gleiche Prägeparameter eingestellt werden, um eine symmetrische Ausführung der Durchgangsöffnung zu gewährleisten.

Als Materialien für den Grundkörper finden Normalstahl, wie St 35, St 37, St 38 oder Edelstahl bzw. nichtrostende Stähle Verwendung. Edelstahl nach DIN EN 10020 ist eine Bezeichnung für legierte oder unlegierte Stähle, deren Schwefel- und Phosphorgehalt (sog. Eisenbegleiter) 0,035 % nicht übersteigt. Häufig sind danach weitere Wärmebehandlungen (z. B. Vergüten) vorgesehen. Zu den Edelstählen zählen zum Beispiel hochreine Stähle, bei denen durch einen besonderen Herstellungsprozess Bestandteile wie Aluminium und Silizium aus der Schmelze ausgeschieden werden, ferner auch hochlegierte Werkzeugstähle, die für eine spätere Wärmebehandlung vorgesehen sind. Verwendbar sind beispielsweise: X12CrMoS17, XSCrNi1810, XCrNiS189, X2CrNi1911, X12CrNi177, XSCrNiMo17-12-2, X6CrNiMoTi17-12-2, X6CrNiTi1810 und X15CrNiSi25-20, X10CrNi1808, X2CrNiMo17-12-2, X6CrNiMoTi17-12-2.
Der Vorteil der vorgenannten Werkstoffe, insbesondere der angegebenen Werkzeugstähle liegt darin, dass bei Verwendung dieser Materialien eine hohe Korrosionsbeständigkeit, eine hohe mechanische Festigkeit sowie eine gute Schweißbarkeit, insbesondere für Ausführungen des Grundkörpers als Stanzteil mit ausgeführtem Schweißrand sichergestellt wird.

Die erfindungsgemäße Metall-Fixiermaterial-Durchführung, insbesondere Glas-Metall-Durchführung kann in Zündeinrichtungen beliebiger Ausführung verwendet werden. Beispielsweise kann diese in einer Zündeinrichtung für eine pyrotechnische Schutzvorrichtung, insbesondere einen Airbag oder Gurtstraffer vorgesehen werden, welche eine mit der Metall-Fixiermaterial-Durchführung, insbesondere dem Grundkörper verbundene Kappe umfasst, wobei zwischen Metall-Fixiermaterial-Durchführung und Kappe eine Treibladung eingeschlossen ist, und wobei Grundkörper einen Schweißrand aufweist, welcher eine geringere Dicke als der innere Teil oder Abschnitt hat, wobei die Kappe am Schweißrand mit einer umlaufenden Schweißnaht angeschweißt ist.

Bezüglich der Geometrie der Außenkontur des Grundkörpers bestehen keine Beschränkungen. Vorzugsweise wird jedoch bei Ausbildung als Stanzteil dieses kreisscheibenförmig ausgeführt. Die Anordnung der Durchgangsöffnung kann koaxial oder exzentrisch zur Mittenachse bzw. bei symmetrischer Ausführung der Außenkontur des Grundkörpers koaxial oder exzentrisch zur Symmetrieachse erfolgen.

Die Zündeinrichtungen mit der erfindungsgemäß gestalteten Metall-Fixiermaterial-Durchführung können in Gasgeneratoren eingesetzt werden, beispielsweise Heißgasgeneratoren, Kaltgasgeneratoren, Hybridgeneratoren.
Besonders bevorzugte Einsatzgebiete sind Zündeinrichtungen für pyrotechnische Schutzsysteme, beispielsweise Airbags und Gurtspanner.

Die erfindungsgemäße Lösung wird nachfolgend anhand von Figuren erläutert. Darin ist im Einzelnen Folgendes dargestellt:
- Figur 1a: verdeutlicht eine erste Ausführungsform einer erfindungsgemäß gestalteten Metall-Fixiermaterial-Durchführung;
- Figur 1b: Tabelle 1
- Figur 1c: Tabelle 2
- Figur 2: verdeutlicht eine dritte Ausführungsform einer erfindungsgemäß gestalteten Metall-Fixiermaterial-Durchführung mit teilweise konischer Gestaltung der Durchgangsöffnung;
- Figur 3: verdeutlicht eine Ausführungsform der erfindungsgemäß gestalteten Metall-Fixiermaterial-Durchführung mit einer einen Vorsprung zwischen Vorder- und Rückseite in der Durchgangsöffnung beschreibenden Kontur;
- Figur 4: verdeutlicht eine Ausführung gemäß Figur 1 mit zusätzlichen Vorsprüngen am Metallstift;
- Figur 5: verdeutlicht eine Weiterentwicklung gemäß Figur 4;
- Figur 6: verdeutlicht eine Ausführung einer erfindungsgemäßen Zündeineinrichtung mit einer Metall-Fixiermaterialdurchführung gemäß Figur 1a;
- Figur 7: verdeutlicht einen Ausschnitt aus einem Querschnitt einer weiteren Ausführungsform;
- Figur 8: verdeutlicht eine Ausführungsform mit einem Metallstift, einen so genannten Monopin;
- Figur 9: verdeutlicht beispielhaft eine mögliche Anwendung einer erfindungsgemäß ausgeführten Metall-Fixiermaterial-Durchführung in einer Zündeinrichtung in einem Gasgenerator.

Die Figur 1a verdeutlicht anhand eines Axialschnittes eine erste vorzugsweise verwendete Ausführung einer erfindungsgemäß gestalteten Metall-Fixiermaterial Durchführung 1, vorzugsweise für den Einsatz als Anzünder bzw. Zündvorrichtung eines Airbags. Diese umfasst einen eine Metallmanschette 2 bildenden Grundkörper 3, mit welchem zwei zueinander parallele Metallstifte 4 und 5 elektrisch gekoppelt sind. Die beiden Metallstifte 4 und 5 sind parallel zueinander angeordnet. Dabei fungiert einer als Leiter, während der zweite auf Masse gelegt wird. Im dargestellten Fall fungiert der erste Metallstift 4 als Leiter und der Metallstift 5 als Massestift. Wenigstens einer der Metallstifte, insbesondere der als Leiter fungierende Metallstift 4 wird durch den Grundkörper 3 geführt. Der Metallstift 4 ist dazu auf einem Teil I₁ seiner Länge I in Fixiermaterial 34, insbesondere einem aus einer Glasschmelze erkalteten Glaspfropfen 6 eingeschmolzen. Der Metallstift 4 ragt wenigstens auf einer Seite über die Stirnseite 7 des Glaspfropfens 6 hinaus und schließt in der dargestellten Ausführungsform nach Beendigung der Fertigung mit der zweiten Stirnseite 8 des Glaspfropfens 6 bündig ab. Dazu wird der Metallstift 4 während des Einschmelzens zur Vermeidung von Eindellungen während des Erkaltens des Fixiermaterials, die im Bereich der Durchgangsöffnung 11 liegen und zu einer unerwünschten Schwächung der Verbindung zwischen Fixiermaterial und Grundkörper 3 im Bereich der Vorderseite 13 führen, derart in der Durchgangsöffnung 11 angeordnet, dass dieser über den Grundkörper 3 und damit die Vorderseite 13 hinausragt. Nach dem Einschmelzen bzw. Vergießen kann ein Abschleifen des Metallstiftes 4 und des überstehenden erkalteten Fixiermaterials erfolgen, so dass dieser bündig mit der Vorderseite 13 und damit auch die Stirnseite 8 des Glaspfropfens 6 bündig mit der Vorderseite 13 des Grundkörpers 3 ist. Auch andere Varianten sind denkbar. Der Massestift 5 wird im dargestellten Fall direkt an der Rückseite 12 des Grundkörpers 3 an diesem befestigt. Der Grundkörper 3 ist im Sinne dieser Anmeldung als Stanzteil ausgeführt. Ein Stanzteil gemäß der vorliegenden Anmeldung liegt vor, wenn wenigstens die Durchgangsöffnung 11, vorzugsweise auch die Endgeometrie des Grundkörpers 3 durch Stanzen erzeugt wird. Gemäß einer fortgeschrittenen Ausführungsform kann durch die äußere Kontur beschreibende Geometrie, insbesondere der Außenumfang 10 durch Ausschneiden, bevorzugt Stanzen erzeugt werden. Das Stanzteil kann entweder in der Geometrie wie es nach dem Stanzvorgang vorliegt weiterverwendet werden oder aber in einem weiteren Arbeitsschritt, der sich vorzugsweise direkt anschließt, umgeformt werden, bspw. geprägt oder tiefgezogen werden.

Die zur Aufnahme und Fixierung des Metallstiftes 4 mittels des Glaspfropfens 6 vorgesehene Durchgangsöffnung 11 wird durch einen Ausstanzvorganges in Form eines Lochss erzeugt. Nachfolgend wird der Metallstift 4 an der Rückseite 12 der Metall-Fixiermaterial-Durchführung 1 zusammen mit dem Glaspfropfen in die Durchgangsöffnung 11 eingeführt und der Metallkörpers enthaltend den Glaspfropfen 6 und den Metallstift erwärmt, so dass nach einem Abkühlungsvorgang das Metall aufschrumpft und so eine kraftschlüssige Verbindung zwischen Glaspfropfen 6 mit Metallstift 4 und Grundkörper 3 ausgebildet wird.

Denkbar ist auch, das Fixiermaterial 34 im geschmolzenen bzw. fließfähigen Zustand, insbesondere die Glasschmelze von der Vorderseite 13 in die Durchgangsöffnung 11 einzubringen. Während des Erkaltens entsteht dann eine form- und stoffschlüssige Verbindung sowohl zwischen dem Außenumfang 14 des Metallstiftes 4 als auch dem Innenumfang 15 der Durchgangsöffnung 11. Erfindungsgemäß ist der Grundkörper 3 derart gestaltet, dass das Verhältnis zwischen der Dicke D des Grundkörpers 3 und der maximalsten Ausdehnung der Durchgangsöffnung 11 senkrecht zur Achsrichtung der Durchgangsöffnung 11 im Bereich zwischen einschließlich 0,8 bis 1,6 beträgt. Je nach Ausgestaltung der Durchgangsöffnung 11, welche beispielsweise durch einen kreisrunden Querschnitt oder einen ovalen Querschnitt charakterisiert sein kann, wird die maximalste Ausdehnung durch den Durchmesser d oder die Länge des Ovals bestimmt. Die Achsrichtung entspricht dabei der geometrischen Achse, insbesondere Symmetrieachse der Durchgangsöffnung 11 und erstreckt sich durch den Grundkörper 3. Vorzugsweise wird bei Ausbildung des Grundkörpers 3 als Stanzteil zur Erzielung einer besonders kompakten, kostengünstigen sowie energieeffizienten Fertigung unter Erzielung eines Grundkörpers 3 mit den geforderten Eigenschaften, insbesondere der geforderten Ausdruckkraft beim Auslösen der Zündung das Verhältnis zwischen der Dicke D des Grundkörpers 3 und der maximalsten Ausdehnung der Durchgangsöffnung 11 senkrecht zur Achsrichtung der Durchgangsöffnung 11 im Bereich zwischen einschließlich 0,8 bis 1,4, besonders bevorzugt 0,9 bis 1,3, ganz besonders bevorzugt 1,0 bis 1,2 gewählt. Konkret in Maßangaben bedeutet dies beispielsweise, dass die Dicke D des Grundkörpers 3 zwischen 1,5 mm und 3,5 mm, besonders bevorzugt 1,8 mm bis 3,0 mm, ganz besonders bevorzugt 2,0 mm bis 2,6 mm beträgt. Damit wird gegenüber Drehteilen zum einen eine wesentliche kleinere Bauweise realisiert und ferner kann der Querschnitt der Durchgangsöffnung 11 je nach Erfordernis beliebig gewählt werden.

In den Figuren 1b und 1c sind in Tabelle 1 und Tabelle 2 die Absolutwerte eines kreisförmigen Lochdurchmessers d.h. Durchmessers der Durchgangsöffnung sowie die Dicke des Grundkörpers, der die Durchgangsöffnung enthält, angegeben, sowie das sich hieraus ergebende Verhältnis von Dicke zu Lochdurchmesser. In Tabelle 1 entsprechend Figur 1b sind die Werte des Lochdurchmessers gegenüber den Werten der Dicke des Grundkörpers nach dem Schleifvorgang angegeben. Durch den Schleifvorgang, der wie vorliegend beschrieben dazu dient, überstehende Teile des Glaspfropfens zu schleifen wird die Dicke des Gesamtbaukörpers um etwa 0,4 mm reduziert. In Tabelle 1 ist der Lochdurchmesser in mm angegeben. Die Lochdurchmesser gemäß Tabelle 1 reichen von 1,6 mm bis 3,5 mm. Des Weiteren sind die Dicken des Grundkörpers nach dem Schleifen in mm angegeben. Die Dicken des Grundkörpers nach dem Schleifen betragen von 2,0 mm bis 3,0 mm. Des Weiteren angegeben sind die sich ergebenden Verhältnisse von Dicke zu Lochdurchmesser. Der umrandete Bereich 1000 bezeichnet den bevorzugten Bereich der Durchmesser sowie der Verhältnisse von Dicke zu Lochdurchmesser und der Bereich 1100 den ganz bevorzugten Bereich.

In Figur 1c ist in Tabelle 2 die Dicke des Grundkörpers nach dem Stanzen aber vor dem Schleifschritt in mm angegeben sowie der Lochdurchmesser in mm. Des Weiteren angegeben ist das Verhältnis von Dicke zu Lochdurchmesser. Wiederum sind die bevorzugten Bereiche mit 1000 gekennzeichnet und die ganz bevorzugten Bereiche mit 1100.

Um bei Belastung der gesamten Metall-Fixiermaterial-Durchführung 1 beim Zünden ein Lösen des Metallstiftes 4 mit dem Glaspfropfen 6 vom Grundkörper 3 auch mit der sich dabei ergebenden kleineren Abstützfläche durch die Verkürzung der Durchgangsöffnung 11 zu vermeiden, sind Mittel zur Verhinderung einer Relativbewegung zwischen Fixiermaterial 34 und Innenumfang 15 der Durchgangsöffnung in Richtung der Rückseite 12, die hier mit 35 bezeichnet sind, vorgesehen. Diese fungieren quasi als Widerhaken und bewirken einen Formschluss zwischen Grundkörper 3 und Glaspfropfen 6 unter Zugkrafteinwirkung und/oder Druck auf den Glaspfropfen 6 und/oder den Metallstift 4 und verhindern damit ein Hinausgleiten an der Rückseite 12. Dazu ist gemäß einer ersten besonders bevorzugten Ausführungsform die Durchgangsöffnung 11 derart ausgestaltet, dass diese einen Hinterschnitt 36 aufweist, der von einem Vorsprung 37 gebildet wird. Dieser ist im Bereich der Rückseite 12 angeordnet und schließt im dargestellten Fall bündig mit dieser. Die Durchgangsöffnung 11, welche im dargestellten Fall vorzugsweise mit kreisrundem Querschnitt ausgebildet ist, ist durch diesen Vorsprung 37 durch zwei unterschiedliche Durchmesser d₁ und d₂ charakterisiert. Dabei ist der Durchmesser d₁ größer als der Durchmesser d₂. Der Durchmesser d₂ ist der Durchmesser der Durchgangsöffnung 11 an der Rückseite 12. Der Durchmesser d₁ ist der Durchmesser der Durchgangsöffnung 11 an der Vorderseite 13. Dabei ist die Durchgangsöffnung 11 über einen wesentlichen Teil ihrer Erstreckung I_{d1} mit dem gleichen Durchmesser d₁ ausgeführt. I_{d2} steht für die Ausbildung der Durchgangsöffnung 11 mit dem Durchmesser d₂. Das heißt, die Durchgangsöffnung weist zwei Teilbereiche, einen ersten Teilbereich 16 und einen zweiten Teilbereich 17 auf, wobei der erste Teilbereich 16 durch den Durchmesser d₁ und der zweite Teilbereich 17 durch den Durchmesser d₂ charakterisiert ist. Diese Durchmesser werden dabei durch einen einseitigen Stanzvorgang in Form des Lochens von Seiten der Vorderseite 13 oder Rückseite 12 mit anschließendem Umformvorgang unter Druckeinwirkung, insbesondere Prägen erzeugt. Vorzugsweise erfolgen Stanz- und Umformvorgang jeweils von der gleichen Seite, im dargestellten Fall beispielsweise von der Vorderseite 13 aus. Bevorzugt erfolgt das Ausschneiden des Grundkörpers 3 in einer besonders bevorzugten Ausführung ebenfalls im Rahmen des Ausstanzvorganges der Durchgangsöffnung 11, d.h. im selben Arbeitsgang. Das Werkzeug dafür ist dabei derart konzipiert, dass der gesamte Grundkörper 3 mit einer Durchgangsöffnung 11 in einem Arbeitsschritt aus einem Blech bestimmter Blechstärke b, die einer Dicke D des Grundkörpers 3 entspricht, ausgestanzt wird. Erfindungsgemäß werden zur Erzielung einer hohen Anzugskraft bei verringerter Dicke gegenüber Drehteilen und damit einer besonders kostengünstigen und wenig materialintensiven Fertigung die oben genannten Verhältnisse zwischen der Dicke D des Grundkörpers 3 und der Abmessung der Durchgangsöffnung 11 eingehalten. Dabei kann allein durch Vorsehen eines Hinterschnittes 36 die Anzugskraft nahezu verdoppelt werden. Erfindungsgemäß wird die Hinterschneidung 36 und damit der Vorsprung 37 derart ausgeführt, dass eine Querschnittsverringerung im Teilbereich 17, welche durch eine Durchmesserverkleinerung, d.h. die Differenz Δd=d₁-d₂ bzw. eine Verringerung der maximalen Ausdehnung im Bereich von 0,05 bis 1 mm im Bereich von 0,08 bis 0,9 mm, vorzugsweise 0,1 bis 0,3 mm charakterisiert ist, erzeugt wird. Die Differenz Δd=d₁-d₂ im Durchmesser, die zur Hinterschneidung 36 und dem Vorsprung 37 führt, reicht aus, um die gegenüber einer Ausführung als Drehteil verkürzten Bauweise und damit verkürzten Länge der Durchgangsöffnung 11 bei Ausbildung als Stanzteil auszugleichen, wobei die Ausdruckkraft noch erhöht wird.

Als Materialien für den Grundkörper finden Normalstahl, wie St 35, St 37, St 38 oder Edelstahl bzw. nichtrostende Stähle Verwendung. Edelstahl nach DIN EN 10020 ist eine Bezeichnung für legierte oder unlegierte Stähle, deren Schwefel- und Phosphorgehalt (sog. Eisenbegleiter) 0,035 % nicht übersteigt. Häufig sind danach weitere Wärmebehandlungen (z. B. Vergüten) vorgesehen. Zu den Edelstählen zählen zum Beispiel hochreine Stähle, bei denen durch einen besonderen Herstellungsprozess Bestandteile wie Aluminium und Silizium aus der Schmelze ausgeschieden werden, ferner auch hochlegierte Werkzeugstähle, die für eine spätere Wärmebehandlung vorgesehen sind. Verwendbar sind beispielsweise: X12CrMoS17, X5CrNi1810, XCrNiS189, X2CrNi1911, X12CrNi177, XSCrNiMo17-12-2, X6CrNiMoTi17-12-2, X6CrNiTi1810 und X15CrNiSi25-20, X10CrNi1808, X2CrNiMo17-12-2, X6CrNiMoTi17-12-2.

Der Vorteil der vorgenannten Werkstoffe, insbesondere der angegebenen Werkzeugstähle liegt darin, dass bei Verwendung dieser Materialien eine hohe Korrosionsbeständigkeit, eine hohe mechanische Festigkeit sowie eine gute Schweißbarkeit sichergestellt wird.

Bei der in der Figur 1a dargestellten Ausführung weist die Durchgangsöffnung 11 einen kreisrunden Querschnitt auf. Denkbar sind jedoch auch andere Formen, wobei in diesem Fall eine Hinterschneidung durch Änderung der Innenabmessungen der Öffnung gebildet wird. Ferner sind die dargestellten Geometrien idealisiert wiedergegeben. So werden in der Praxis in der Regel nicht vollkommen rechtwinklig zueinander stehende Flächenbereiche entstehen. Entscheidend ist, dass eine Grundkontur der Durchgangsöffnung geschaffen wird, die zum einen der Aufnahme eines eingeschmolzenen Metallstiftes und ferner der Verhinderung einer Herausbewegung der Gesamtheit aus Metallstift und Fixiermittel, insbesondere Glaspfropfen gerecht wird, d. h. auch die die Hinterschneidung bildenden Flächenbereiche und die angrenzenden Flächenbereiche können in einem Winkel zueinander angeordnet werden.

Figur 2 offenbart eine Ausführung, bei welcher nur ein Teil der Durchgangsöffnung 11 konisch ausgebildet ist. Bei dieser Ausführung ist die Durchgangsöffnung 11 der Metall-Fixiermaterial-Durchführung 1, insbesondere im Grundkörper 3 ebenfalls in zwei Teilabschnitte unterteilt, einen ersten Teilbereich 16 und einem zweiten Teilbereich 17. Der zweite Teilbereich 17 st dabei durch einen konstanten Durchmesser d₂ über seine Länge l_{d2} charakterisiert. Der zweite Teilbereich erstreckt sich dabei von der Rückseite 12 in Richtung zur Vorderseite 13 Der erste Teilbereich 16 ist durch eine stetige Querschnittsverringerung der Durchgangsöffnung 11 charakterisiert. Die Verringerung erfolgt von einem Durchmesser d₁ bis auf einen Durchmesser d₂ Die geringeren Durchmesser an den Rückseiten 12 gemäß der Ausführungen der Figuren 1a und 2 bieten den Vorteil einer größeren Anbindungsfläche 18 für den Metallstift 5, insbesondere den Massestift. Der Hinterschnitt 36 ergibt sich aufgrund der Durchmesseränderung vom zweiten zum ersten Teilbereich 16 betrachtet.

Bei allen in den Figuren 1 a und 2 dargestellten Ausführungen bietet die asymmetrische Geometrie der Durchgangsöffnung 11 von der Vorderseite 13 zur Rückseite 12 hin betrachtet den Vorteil der Verhinderung eines Herausrutschens oder Herausziehens des Glaspfropfens 6 an der Rückseite 12 bzw. in Richtung dieser. Ferner kann während der Montage durch die asymmetrische Geometrie eine leichtere Orientierung für die Einbauposition der einzelnen Elemente, insbesondere der Metallstifte 4 und 5 gegeben werden. Aufgrund der Hinterschneidung wird ein Herauslösen der Baueinheit aus Metallstift 4 und Glaspfropfen 6 aus dem Grundkörper beim Zünden vermieden. Das zusätzliche Material an der Rückseite 12 bietet den Vorteil einer größeren Anbindungsfläche für den auf Masse zu legenden Metallstift 4.5. Ferner erhöht diese die Festigkeit der Glasdichtung des Metallstiftes bei Druckeinwirkung auf die Vorderseite.

Die Figur 3 verdeutlicht eine weitere Ausführung einer erfindungsgemäßen Metall-Fixiermaterial-Durchführung 1. Bei dieser Ausführung ist die Durchgangsöffnung 11 in drei Teilbereiche 20, 21 und 22 unterteilbar, wobei der jeweils erste und dritte Teilbereich 20 und 22 vorzugsweise durch gleiche Durchmesser d₂₀ und d₂₂ charakterisiert ist. Der zweite Teilbereich 21 ist durch einen geringeren Durchmesser d₂₁ als die Durchmesser d₂₀ und d₂₂ charakterisiert und bildet somit einen Vorsprung 23. Dieser bildet die zwischen Vorder- und Rückseite angeordnete Hinterschneidung 36 zur Verhinderung der Relativbewegung des Glaspfropfens 6 in Richtung Rückseite 12 gegenüber dem Innenumfang 15 der Durchgangsöffnung 11. Insbesondere die jeweils zur Vorderseite 13 und Rückseite 12 gerichteten Flächen 24 und 25 bilden dabei die Anschlagflächen für den Glaspfropfen 6 in axialer Richtung. Diese Ausführung ist durch eine Fixierung des Glaspfropfens 6 in beide Richtungen charakterisiert, so dass sich diese Ausbildung des Grundkörpers in besonders vorteilhafter Weise dazu eignet, beliebig einbaubar und positionierbar zu sein, insbesondere was die Anbindung der Metallstifte 4 betrifft. Die Ausführung bedingt eine Erhöhung der Ausdruckkraft, um den Glaspfropfen 6 unter Abscherung von Teilen von diesen bei Druckbelastung in Bewegung zu versetzen.

Bei allen bisher beschriebenen Lösungen wird es möglich, einen schmaleren Grundkörper 3 gegenüber den bekannten Lösungen aus dem Stand der Technik zu verwenden bei gleicher oder erhöhter Festigkeit der durch den Glaspfropfen 6 bedingten Dichtung.

Die Fertigung des Grundkörpers 3 gemäß Figur 3 erfolgt durch Stanzen des Grundkörpers 3 mit einer Durchgangsöffnung 11 mit konstantem Durchmesser. Der Vorsprung wird durch beidseitiges Prägen mit einer vordefinierten Prägetiefe und einem Prägewerkzeug mit größerem Durchmesser als nach dem Stanzen vorliegendem Durchmesser der Durchgangsöffnung 11 erzielt. Aufgrund der Erhöhung der Oberflächenspannung des Materials am Grundköper 3 unter Einfluss des Prägewerkzeuges bei Überschreitung der Fließgrenze erfolgt ein Fließen des Materials, welches dann den Vorsprung 23 bildet. Dabei ist es unerheblich, ob der Prägevorgang zuerst von der Vorder- oder Rückseite des Grundkörpers aus erfolgt. Bei gewünschtem symmetrischem Aufbau sollten die Prägekräfte und die Prägetiefe jedoch beidseitig gleich gewählt werden.

Verdeutlichen die Figuren 1a bis 3 Maßnahmen am Grundkörper 3, insbesondere den Durchgangsöffnungen 11 zur Verhinderung einer Relativbewegung des Glaspfropfens 6 gegenüber dieser, so zeigen die Figuren 4 und 5 beispielhaft Maßnahmen am Metallstift 4, die zur Verhinderung des Austritts des Metallstiftes 4 aus dem Glaspfropfen 6 während beim Test und ferner während des Zündvorganges dienen. Die Festigkeit des Metallstiftes im Glaspfropfen wird durch die Auszugkraft charakterisiert. Diese Maßnahme kann allein oder aber in Kombination mit anderen Mitteln 35 eingesetzt werden. Dabei stellt die Figur 4 eine besonders vorteilhafte Kombination der in der Figur 1 dargestellten Ausführung mit zusätzlicher Modifizierung des Metallstiftes 4 dar. Der Stift 4 weist dabei im Kupplungsbereich mit dem Grundkörper 3 wenigstens einen Vorsprung auf, dieser ist mit 31 bezeichnet und erstreckt sich in Umfangsrichtung um den Außenumfang 32 des Stiftes 4. Bei der dargestellten Ausführung handelt es sich um einen Vorsprung 31, der sich um den gesamten Außenumfang 32 des Metallstiftes 4 erstreckt. Dieser kann durch Stauchung oder Quetschung des Metallstiftes 4 gebildet werden. Eine andere, hier nicht dargestellte Möglichkeit, beinhaltet die Anordnung mehrerer einander in Umfangsrichtung benachbart, vorzugsweise mit gleichem Abstand zueinander benachbart angeordneter Vorsprünge am Metallstift 4 im Bereich der Kupplung im Grundkörper 3. Das Merkmal der Vorsprünge am Metallstift 4 trägt wesentlich zur Verbesserung der Festigkeit der Verbindung bei. Dieses Merkmal verhindert die Herausnahme des Metallstiftes 4 während eines entsprechenden Testes, bei dem normalerweise der Metallstift bei Zugbeanspruchung und Herausnahme des Glaspfropfens versagt. Dies gilt in Analogie für die Ausgestaltung gemäß Figur 5. Bei dieser weist der Metallstift 4 im Kontaktbereich mit der Glasschmelze eine Mehrzahl von über die axiale Erstreckung der Durchgangsöffnung angeordnete Vorsprünge auf, die hintereinander geschaltet sind. Im einfachsten Fall wird dabei eine Riffelung 33 verwendet. Mit dieser kann der gleiche Effekt erzielt werden, wie in Figur 4 beschrieben. Der übrige Aufbau entspricht dem in der Figur 4 beschriebenen, weshalb für gleiche Elemente die gleichen Bezugszeichen verwendet werden.

Die in den Figuren 4 und 5 beschriebenen Ausführungen sind ferner auch mit der in der Figur 2 dargestellten Maßnahme am Grundkörper, insbesondere den Durchgangsöffnungen kombinierbar.

Figur 6 verdeutlicht beispielhaft in stark vereinfachter Darstellung einen Axialschnitt durch eine Zündeinrichtung 38 mit einer Metall-Fixiermaterial-Durchführung 1, wie anhand der Fig. 1 bis 4 beschrieben. Die Zündeinrichtung 38 wird unter Verwendung einer derartigen Durchführung durch Verbinden einer Kappe 39 mit dem Grundkörper 3 unter Einschluss einer Treibladung 40 hergestellt, wobei das Verbinden hier beispielhaft mit einer umlaufenden Laserschweißnaht 41 am Schweißrand erfolgt. Dadurch wird ein hermetisch dichtes Gehäuse 42 für die Treibladung hergestellt.

Ferner zeigt Figur 6 eine Brücke 42, die vor oder beim Verbinden der Metall-Fixiermaterial-Durchführung 1 und Kappe 39 an den Metallstift 4 der Stromdurchführung und die Kappe 39, oder den Grundkörper 3 angeschlossen wird. Beispielsweise kann die Zündbrücke 42 als Glühdraht ausgeführt sein, welcher am Grundkörper 3 jeweils mittels einer Punktschweißung befestigt wird. Vielfach wird, anders als in der stark vereinfachten Darstellung der Fig. 6 gezeigt, zusätzlich zur Treibladung 40 noch ein Frühzündstoff verwendet, welcher die Zündbrücke 42 umgibt.

Fig. 7 zeigt einen Ausschnitt eines Querschnitts durch eine weitere Ausführungsform mit Anwendung einer erfindungsgemäßen Metall-Fixiermaterialdurchführung 1 in einer Zündeinrichtung 38. Bei dieser erstreckt sich der Schweißrand des Grundkörpers 3 nicht in axialer Richtung, wie bei dem in Fig. 6 gezeigten Beispiel, sondern in radialer Richtung des Grundkörpers 3 und läuft in Umfangsrichtung um diesen um. Der Schweißrand bildet einen Anschlag beim Aufsetzen der Kappe 39, so dass diese sehr leicht exakt positionierbar ist. Der Schweißrand des in kann in vorteilhafter Weise durch Tiefziehen oder Fließpressen eines vorzugsweise gestanzten Grundkörpers 3 erhalten werden.

Während die zuvor beschriebenen Ausführungsbeispiele sich sämtlich auf Metall-Fixiermaterial-Durchführungen bzw. Glas-Metall-Durchführungen bezog, die zwei Metallstifte, die bevorzugt parallel angeordnet waren, umfassten, wovon einer der Metallstifte an der Rückseite des Grundkörpers auf Masse gelegt ist, ist die Erfindung prinzipiell auch anwendbar bei mehr als 2 Metallstiften und bei sogenannten Mono-Pins. Mono-Pins sind Zündeinheiten, die nur einen einzigen Metallstift, der von einem Stiftträger getragen wird, umfassen. Der Stiftträger selbst umfasst bspw. einen Metallring, der den Massenanschluss ausbildet.

Ein derartiger Mono-Pin ist in Figur 8 gezeigt. Der Stiftträger 26 umfasst einen Metallstift 4, der in eine isolierte Füllung 6 eingebettet ist, die bevorzugt aus Glas ausgebildet wird. Der Stiftträger 26 umfasst einen Grundkörper 3, der den Metallstift 4 aufnimmt sowie eine Hülse 27 mit einer inneren Wandfläche 28. Das Ende des eingeschmolzenen Teils des Metallstifts 4 ist mittels einer Brücke 29 mit dem Grundkörper 3 elektrisch leitend verbunden. Die Durchgangsöffnung 11 wird in den Grundkörper 3 durch einen Stanzschritt eingebracht. In einer bevorzugten Ausführungsform kann zusammen mit der Durchgangsöffnung 11 der Grundkörper 3 wie zuvor beschrieben ausgestanzt werden. Ganz besonders bevorzugt bildet der Grundkörper 3 zusammen mit der Hülse 27 ein einstückiges Bauteil aus. Die Herstellung eines einstückigen Bauteiles kann bspw. dadurch geschehen, dass ein Stanzteil in einem Verfahrensschritt ausgestanzt wird und die Hülse durch Tiefziehen erhalten wird. Die Dimensionierung der Größe der Durchgangsöffnung und der Dicke des Grundkörpers ist wie zuvor beschrieben.

Bevorzugt wird die innere Wandfläche 28 der Hülse 27sowie das freie Ende des Metallstiftes 4 beschichtet. Als Beschichtungsmaterial wird bspw. Gold verwendet. Bevorzugt wird die Beschichtung auf elektrolytischem Wege aufgebracht. Die Beschichtung dient dazu, den elektrischen Widerstand an der Übergangsstelle 30 zwischen einem Stecker 31, der in die Hülse eingeführt wird und, der der Innenseite 28 der Hülse 27 gering zu halten.

Figur 9 zeigt in einer Schnittdarstellung einen Gasgenerator 45 einer pyrotechnischen Schutzvorrichtung mit einer Zündeinrichtung 38, welche in Fig. 9 nicht aufgeschnitten dargestellt ist. Der Gasgenerator 45 kann insbesondere für einen Lenkrad-Airbag verwendet werden und wird dazu in den Pralltopf des Lenkrads eingebaut. Die Zündeinrichtung 38 ist in einem zentralen Hohlraum 46 des Gasgenerators 45 eingesetzt. Die Zündeinrichtung 38 weist dazu beispielhaft einen Flansch 47 zur Halterung am Ausgang des zentralen Hohlraums 46 auf. Der zentrale Hohlraum 46 ist mit Kanälen 48 mit einem ringförmigen Treibstoffbehälter 49 verbunden, welcher den Treibstoff enthält, der beispielsweise als in Tablettenform gepresster Treibstoff aus Natriumazid, Kaliumnitrat und Sand vorliegt. Dieser wird beim Zünden durch das explosionsartig aus der Zündeinrichtung 38 entweichende Gas gezündet und setzt seinerseits Treibgase frei, welche durch die Kanäle 50 nach außen strömen und einen beispielsweise am Befestigungskranz 51 befestigten Luftsack aufblasen.

Bei allen in den Figuren 1a bis 9 dargestellten Ausführungen wird zumindest die Durchgangsöffnung bevorzugt der ganze im Stand der Technik als Drehteil ausgeführte Grundkörper 3 durch Stanzteile ersetzt. Die einzelnen Maßnahmen zur Vermeidung eines Herausziehens des Metallstifts 4 aus dem Grundkörper unter Belastung, die in den einzelnen Figuren am Grundkörper 3 und zur Vermeidung des Herausziehens des Metallstiftes aus dem Fixiermaterial am Metallstift vorgesehen wurden, können auch miteinander in Kombination zur Anwendung gelangen. Diesbezüglich ist die Ausführung keinerlei Beschränkungen unterworfen. Angestrebt werden jedoch Ausführungen, die eine hohe Festigkeit der Gesamtverbindung zwischen dem Metallstift 4 und dem Grundkörper 3 und damit der Metall-Fixiermaterial-Durchführung 1 gewährleisten.

Bei allen in den Figuren dargestellten Ausführungen können die Durchgangsöffnungen mit unterschiedlichen Querschnittsformen ausgebildet werden. Vorzugsweise werden jedoch kreisrunde Querschnitte gewählt. Die Ausbildung der Hinterschneidungen erfolgt als integraler Bestandteil des Grundkörpers.

Es ist das Verdienst der Erfindung herausgefunden zu haben, in welchem Verhältnis die Dicke des Stanzteils zum Lochdurchmesser stehen muss, um eine Metall-Fixiermaterial-Durchführung als Stanzteil, insbesondere die Durchgangsöffnung durch Stanzen, ausbilden zu können.

### Bezugszeichenliste

- 1: Metall-Fixiermaterial-Durchführung
- 2: Metallmanschette
- 3: Grundkörper
- 4: Metallstift
- 5: Metallstift
- 6: Glaspfropfen
- 7: erste Stirnseite
- 8: zweite Stirnseite
- 9: Stanzelement
- 10: Außenumfang
- 11: Durchgangsöffnung
- 12: Rückseite
- 13: Vorderseite
- 14: Außenumfang
- 15: Innenumfang
- 16: erster Teilbereich
- 17: zweiter Teilbereich
- 19: Anbindungsfläche
- 20: erster Teilbereich
- 21: zweiter Teilbereich
- 22: dritter Teilbereich
- 23: Vorsprung
- 24: Fläche
- 25: Fläche
- 26: Stiftträger
- 27: Hülse des Grundkörpers
- 28: Innere Wandfläche der Hülse
- 29: Brücke
- 30: Übergangsstelle
- 31: Stecker, der in Hülse eingeführt wird
- 34: Fixiermaterial
- 35: Mittel zur Verhinderung einer Relativbewegung zwischen Fixiermaterial und Innenumfang der Durchgangsöffnung
- 36: Hinterschnitt
- 37: Vorsprung
- 38: Zündeinrichtung
- 39: Kappe
- 40: Treibladung
- 41: Laserschweißnaht
- 42: Gehäuse
- 43: Brücke
- 44: Anschlag
- 45: Gasgenerator
- 46: Hohlraum
- 47: Flansch
- 48: Kanal
- 49: Treibstoffbehälter
- 50: Kanal
- d₁: Durchmesser
- d₂: Durchmesser
- I_{d1}: Länge
- I_{d2}: Länge

## Patentansprüche

1. Metall-Fixiermaterial-Durchführung (1) für Anzünder von Airbags oder Gurtspannern;
mit wenigstens einem Metallstift (4), der in einer Durchgangsöffnung (11) im Grundkörper (3) in einem Fixiermaterial (6) angeordnet ist, wobei der Grundkörper (3) eine Vorder- und eine Rückseite (12, 13) aufweist; zwischen Vorderseite (13) und Rückseite (12) des Grundkörpers (3) sind Mittel (35) zur Vermeidung einer Relativbewegung von Fixiermaterial (6) in Richtung der Rückseite (12) gegenüber dem Innenumfang (15) der Durchgangsöffnung (11) vorgesehen;
wenigstens die Durchgangsöffnung (11) ist aus dem Grundkörper (3) ausgestanzt,
und der Grundkörper (3) ist aus Normalstahl oder nicht rostendem Stahl oder Edelstahl,
**gekennzeichnet durch** die folgenden Merkmale:
der Grundkörper (3) ist derart gestaltet, dass das Verhältnis zwischen der Dicke (D) des Grundkörpers (3) und der maximalen Ausdehnung der Durchgangsöffnung (11) senkrecht zur Achsrichtung der Durchgangsöffnung (11) im Bereich zwischen einschließlich 0,8 bis 1,6 und die Dicke (D) des Grundkörpers (3) zwischen 1,5 mm und 3,5 mm liegt.

2. Metall-Fixiermaterial-Durchführung (1) gemäß Anspruch 1, **dadurch gekennzeichnet, dass** das Verhältnis zwischen der Dicke (D) des Grundkörpers (3) und der maximalen Ausdehnung der Durchgangsöffnung (11) senkrecht zur Achsrichtung der Durchgangsöffnung (11) im Bereich zwischen 0,9 bis 1,4, besonders bevorzugt 0,9 bis 1,3, ganz besonders bevorzugt 1,0 bis 1,2 beträgt.

3. Metall-Fixiermaterial-Durchführung gemäß Anspruch 1 oder 2, **dadurch gekennzeichnet, dass** die Metall-Fixiermaterial-Durchführung eine Glas-Metall-Durchführung ist.

4. Metall-Fixiermaterial-Durchführung (1) nach einem der Ansprüche 1 bis 3, **dadurch gekennzeichnet, dass** die Durchgangsöffnung (11) einen kreisrunden Querschnitt aufweist.

5. Metall-Fixiermaterial-Durchführung (1) nach Anspruch 4, **dadurch gekennzeichnet, dass** die größtmögliche Abmessung oder Durchmesser (d1) der Durchgangsöffnung (11) im Bereich von 1 mm bis 4 mm, bevorzugt 1,4 mm bis 3,5 mm, besonders bevorzugt 1,6 mm bis 3,4 mm beträgt.

6. Metall-Fixiermaterial-Durchführung (1) nach einem der Ansprüche 1 bis 3, **dadurch gekennzeichnet, dass** die Durchgangsöffnung (11) einen beliebig wählbaren Querschnitt, insbesondere einen ovalen oder elliptischen Querschnitt aufweist.

7. Metall-Fixiermaterial-Durchführung (1) nach einem der Ansprüche 1 bis 6, **dadurch gekennzeichnet, dass** der Grundkörper (3) mit Durchgangsöffnung (11) als Stanzteil (9) ausgeführt ist.

8. Metall-Fixiermaterial-Durchführung (1) nach einem der Ansprüche 1 bis 7, **dadurch gekennzeichnet, dass** die Mittel (35) integraler Bestandteil des Grundkörpers (3) sind oder mit diesem eine bauliche Einheit bilden.

9. Metall-Fixiermaterial-Durchführung (1) nach einem der Ansprüche 1 bis 8, **dadurch gekennzeichnet, dass** die Mittel (35) zur Vermeidung einer Relativbewegung von Fixiermaterial (6) in Richtung der Rückseite (12) gegenüber dem Innenumfang (15) der Durchgangsöffnung (11) wenigstens eine von der Rückseite (12) ausgehend betrachtet am Innenumfang der Durchgangsöffnung (11) im Grundkörper (3) zwischen Rückseite (12) und Vorderseite (13) angeordnete Hinterschneidung (36) umfassen.

10. Metall-Fixiermaterial-Durchführung (1) nach Anspruch 9, **dadurch gekennzeichnet, dass** die Hinterschneidung (36) von wenigstens einem Vorsprung (37) gebildet wird.

11. Metall-Fixiermaterial-Durchführung (1) nach Anspruch 10, **gekennzeichnet durch** folgende Merkmale:
die Durchgangsöffnung (11) ist **durch** zwei Teilbereiche (16, 17) charakterisiert - einen Teilbereich (17), der sich von der Rückseite (12) in Richtung Vorderseite (13) erstreckt und einen weiteren Teilbereich (16), der sich von Vorderseite (13) in Richtung Rückseite (12) erstreckt;
der Vorsprung (37) wird von dem Teilbereich (17) gebildet, der sich von der Rückseite (12) in Richtung Vorderseite (13) erstreckt und der **durch** geringere Innenabmessungen als der weitere Teilbereich (16) charakterisiert ist;
beide Teilbereiche (16, 17) weisen über deren Länge eine gleich bleibende Geometrie mit jeweils in den Teilbereichen konstanten Innenabmessungen auf.

12. Metall-Fixiermaterial-Durchführung (1) nach Anspruch 10, **gekennzeichnet durch** folgende Merkmale:
die Durchgangsöffnung (11) ist **durch** zwei Teilbereiche (16, 17) charakterisiert - einen Teilbereich (17), der sich von der Rückseite (12) in Richtung Vorderseite (13) erstreckt und einen weiteren Teilbereich (16), der sich von Vorderseite (13) in Richtung Rückseite (12) erstreckt;
der Vorsprung (37) wird von dem Teilbereich (17) gebildet, der sich von der Rückseite (12) in Richtung Vorderseite (13) erstreckt und der **durch** geringere Innenabmessungen als der weitere Teilbereich (16) charakterisiert ist;
beide Teilbereiche (16, 17) weisen über deren Länge eine unterschiedliche Geometrie und/oder unterschiedliche Innenabmessungen auf.

13. Metall-Fixiermaterial-Durchführung (1) nach Anspruch 12, **dadurch gekennzeichnet, dass** der erste Teilbereich (16) von der Vorderseite (13) ausgehend durch eine stetige Verkleinerung der Abmessungen bis zum zweiten Teilbereich (16) charakterisiert ist.

14. Metall-Fixiermaterial-Durchführung (1) nach Anspruch 12 oder 13, **dadurch gekennzeichnet, dass** die Durchgangöffnung (11) einen kreisrunden Querschnitt aufweist und wenigstens der sich von der Vorderseite (13) in Richtung Rückseite (12) erstreckende Teilbereich (16), vorzugsweise auch der andere Teilbereich (17) konisch ausgebildet ist.

15. Metall-Fixiermaterial-Durchführung (1) nach einem der Ansprüche 9 oder 10, **dadurch gekennzeichnet, dass** die Hinterschneidung (36) mittig angeordnet ist.

16. Metall-Fixiermaterial-Durchführung (1) nach einem der Ansprüche 9, 10 oder 15, **gekennzeichnet durch** die folgenden Merkmale:
mit jeweils einer Hinterschneidung (36) in beiden Richtungen;
die Durchgangsöffnung (11) ist **durch** drei Teilbereiche charakterisiert - einen ersten Teilbereich, der sich von der Rückseite (12) in Richtung Vorderseite (12) erstreckt, einen zweiten sich daran anschließenden und einen dritten Teilbereich, der sich von Vorderseite (13) in Richtung Rückseite (12) erstreckt;
der zweite Teilbereich ist **durch** kleinere Abmessungen der Durchgangsöffnung (11) als der erste und dritte Teilbereich charakterisiert.

17. Metall-Fixiermaterial-Durchführung (1) nach Anspruch 16, **dadurch gekennzeichnet, dass** der erste und dritte Teilbereich durch identische Querschnittsabmessungen charakterisiert sind.

18. Metall-Fixiermaterial-Durchführung (1) nach einem der Ansprüche 10 bis 17, **dadurch gekennzeichnet, dass** eine Mehrzahl von in Umfangsrichtung zueinander beabstandet auf einer gemeinsamen Länge zwischen Vorderund Rückseite (13, 12) angeordneten Vorsprüngen vorgesehen sind.

19. Metall-Fixiermaterial-Durchführung (1) nach einem der Ansprüche 10 bis 18, **dadurch gekennzeichnet, dass** die sich durch die Hinterschneidung (36) ergebende Verringerung der Abmessung senkrecht zur Achsrichtung der Durchgangsöffnung ausgehend von der Achse jeweils im Bereich zwischen 0,05 mm bis 1 mm, vorzugsweise 0,08 mm bis 0,9 mm liegt.

20. Metall-Fixiermaterial-Durchführung (1) nach einem der Ansprüche 10 bis 19, **dadurch gekennzeichnet, dass** die sich durch die Hinterschneidung (36) ergebende Verringerung der Abmessung senkrecht zur Achsrichtung der Durchgangsöffnung (11) ausgehend von der Achse im Axialschnitt betrachtet jeweils im Bereich zwischen 0,1 mm bis 0,3 mm liegt.

21. Metall-Fixiermaterial-Durchführung (1) nach einem der Ansprüche 1 bis 20, **dadurch gekennzeichnet, dass** das Stanzteil (9) geschliffen wird.

22. Metall-Fixiermaterial-Durchführung (1) nach einem der Ansprüche 1 bis 21, **dadurch gekennzeichnet, dass** die Mittel (35) zur Vermeidung einer Relativbewegung von Fixiermaterial in Richtung der Rückseite (12) gegenüber dem Innenumfang (15) der Durchgangsöffnung (11) wenigstens eine zwischen Fixiermaterialpfropfen und einem Teil der Durchgangsöffnung (11) kraftschlüssige Verbindung umfassen.

23. Metall-Fixiermaterial-Durchführung (1) nach einem der Ansprüche 1 bis 8, **dadurch gekennzeichnet, dass** die Mittel (35) ein in die Durchgangsöffnung (11) eingebrachtes Element umfassen und der Innenumfang der Durchgangsöffnung und/oder der Außenumfang des Elementes eine Rauhigkeit 2: 10 µm aufweist.

24. Metall-Fixiermaterial-Durchführung (1) nach einem der Ansprüche 1 bis 23, **dadurch gekennzeichnet, dass** am Metallstift Mittel (35) zur Verhinderung einer Relativbewegung des Metallstiftes (4) gegenüber dem Fixiermaterial vorgesehen sind.

25. Metall-Fixiermaterial-Durchführung (1) nach Anspruch 24, **dadurch gekennzeichnet, dass** die Mittel (35) zur Verhinderung einer Relativbewegung des Metallstiftes (4) gegenüber dem Fixiermaterial mindestens einen in radialer Richtung am Metallstift (4) ausgebildeten Vorsprung umfassen.

26. Metall-Fixiermaterial-Durchführung (1) nach Anspruch 25, **dadurch gekennzeichnet, dass** der Vorsprung integraler Bestandteil des Metallstiftes (4) ist.

27. Metall-Fixiermaterial-Durchführung (1) nach Anspruch 25, **dadurch gekennzeichnet, dass** der Vorsprung von einem mit dem Metallstift (4) verbundenen Element gebildet wird.

28. Metall-Fixiermaterial-Durchführung (1) nach einem der Ansprüche 25 bis 27, **dadurch gekennzeichnet, dass** die Mittel (35) zur Verhinderung einer Relativbewegung des Metallstiftes (4) gegenüber dem Fixiermaterial eine Vielzahl in axialer Richtung benachbarter und in radialer Richtung am Metallstift (4) ausgebildeten Vorsprünge umfassen.

29. Metall-Fixiermaterial-Durchführung (1) gemäß einem der Ansprüche 1 bis 28, **dadurch gekennzeichnet, dass** wenigstens zwei Metallstifte (4, 5) vorgesehen sind.

30. Metall-Fixiermaterial-Durchführung (1) gemäß Anspruch 29, **dadurch gekennzeichnet, dass** die wenigsten zwei Metallstifte (4, 5) parallel zueinander angeordnet sind.

31. Metall-Fixiermaterial-Durchführung (1) gemäß einem der Ansprüche 29 bis 30, **dadurch gekennzeichnet, dass** der zweite Metallstift (5) als Massestift an der Rückseite (12) des Grundkörpers (3) auf Masse gelegt ist.

32. Metall-Fixiermaterial-Durchführung (1) gemäß einem der Ansprüche 1 bis 28, **dadurch gekennzeichnet, dass** ein Metallstift (4) vorgesehen ist, der in einer Durchgangsöffnung (11) im Grundkörper (3) in einem Fixiermaterial angeordnet ist, sowie einer Hülse (26) des Grundkörpers (3), die auf Masse liegt.

33. Metall-Fixiermaterial-Durchführung (1) nach einem der Ansprüche 1 bis 32, **dadurch gekennzeichnet, dass** der Metallstift (4) fest mit einem Fixiermaterial ergebend einen Fixiermaterialpfropfen verbunden ist.

34. Metall-Fixiermaterial-Durchführung (1) nach Anspruch 33, **dadurch gekennzeichnet, dass** der Metallstift (4) mit dem Fixiermaterial verschmolzen ist.

35. Metall-Fixiermaterial-Durchführung (1) nach einem der Ansprüche 1 bis 34, **dadurch gekennzeichnet, dass** als Fixiermaterial ein aus einer Glasschmelze gebildeter Glaspfropfen (6) oder ein Hochleistungspolymer eingesetzt wird.

36. Metall-Fixiermaterial-Durchführung (1) nach einem der Ansprüche 1 bis 35, **dadurch gekennzeichnet, dass** die Dicke (D) des Grundkörpers (3) zwischen 1,8 mm bis 3,0 mm, bevorzugt 2,0 mm bis 2,6 mm liegt.

37. Metall-Fixiermaterial-Durchführung (1) nach einem der Ansprüche 1 bis 36, **dadurch gekennzeichnet, dass** der Grundkörper (3) aus einem der nachfolgenden Stähle
- St 35
- St37
- St38
- X12CrMoS17
- X5CrNi1810
- XCrNiS189
- X2CrNi1911
- X12CrNi177
- X5CrNiMo17-12-2
- X6CrNiMoTi17-12-2
- X6CrNiTi1810
- X15CrNiSi25-20
- X10CrNi1808
- X2CrNiMo17-12-2
- X6CrNiMoTi17-12-2
ist.

38. Verwendung einer Metall-Fixiermaterial-Durchführung (1) gemäß einem der Ansprüche 1 bis 37 in einer Zündeinrichtung für Airbags.

39. Verwendung einer Metall-Fixiermaterial-Durchführung (1) gemäß einem der Ansprüche 1 bis 37 in einer Zündeinrichtung für Gurtspanner.

40. Gasgenerator (45) umfassend eine Zündeinrichtung (38), wobei die Zündeinrichtung (38) eine Metall-Fixiermaterial-Durchführung gemäß einem der Ansprüche 1 bis 37 umfasst.

41. Gasgenerator (45) nach Anspruch 40, **dadurch gekennzeichnet, dass** dieser als Kaltgasgenerator oder Hybridgenerator ausgeführt ist.

42. Airbag umfassend eine Zündeinrichtung, wobei die Zündeinrichtung eine Metall-Fixiermaterial-Durchführung gemäß einem der Ansprüche 1 bis 37 umfasst.

43. Gurtspanner umfassend eine Zündeinrichtung, wobei die Zündeinrichtung eine Metall-Fixiermaterial-Durchführung gemäß einem der Ansprüche 1 bis 37 umfasst.

## Claims

1. A metal-fixing-material feed through (1) for initiators of airbags or seat-belt tensioners, comprising at least one metal pin (4) which is arranged in a through-opening (11) in the base body (3) in a fixing material (6), with the base body (3) having a front and rear side (12, 13);
means (35) for avoiding a relative movement of fixing material (6) in the direction of the rear side (12) relative to the inside circumference (15) of the through-opening (11) are provided between the front side (13) and rear side (12) of the base body (3);
at least the through-opening (11) is punched out of the base body (3);
and the base body (3) is made of normal steel or stainless steel or special steel, **characterized by** the following features:
the base body (3) is arranged in such a way that the ratio between the thickness (D) of the base body (3) and the maximum extension of the through-opening (11) perpendicular to the axial direction of the through-opening (11) lies in the range of between inclusive 0.8 to 1.6 and the thickness (D) of the base body (3) lies between 1.5 mm and 3.5 mm.

2. A metal-fixing-material feed through (1) according to claim 1, **characterized in that** the ratio between the thickness (D) of the base body (3) and the maximum extension of the through-opening (11) perpendicular to the axial direction of the through-opening (11) lies in the range of between 0.9 to 1.4, more preferably between 0.9 and 1.3, especially preferably between 1.0 and 1.2.

3. A metal-fixing-material feed through (1) according to claim 1 or 2, **characterized in that** the metal-fixing-material feed through is a glass-to-metal seal.

4. A metal-fixing-material feed through (1) according to one of the claims 1 to 3, **characterized in that** the through-opening (11) has a circular cross section.

5. A metal-fixing-material feed through (1) according to claim 4, **characterized in that** the largest possible dimension or diameter (d1) of the through-opening (11) is in the range of 1 mm to 4 mm, preferably 1.4 mm to 3.5 mm, especially preferably 1.6 mm to 3.4 mm.

6. A metal-fixing-material feed through (1) according to one of the claims 1 to 3, **characterized in that** the through-opening (11) has a randomly selectable cross section, especially an oval or elliptical cross section.

7. A metal-fixing-material feed through (1) according to one of the claims 1 to 6, **characterized in that** the base body (3) with the through-opening (11) is arranged as a punched part (9).

8. A metal-fixing-material feed through (1) according to one of the claims 1 to 7, **characterized in that** the means (35) are an integral component of the base body (3) or form a structural unit with said base body.

9. A metal-fixing-material feed through (1) according to one of the claims 1 to 8, **characterized in that** the means (35) for avoiding a relative movement of fixing material (6) in the direction of the rear side (12) relative to the inside circumference (15) of the through-opening (11) comprise at least one undercut (36) arranged on the inside circumference of the through-opening (11) in the base body (3) between rear side (12) and front side (13), as seen from the rear side (12).

10. A metal-fixing-material feed through (1) according to claim 9, **characterized in that** the undercut (36) is formed by at least one projection (37).

11. A metal-fixing-material feed through (1) according to claim 10, **characterized by** the following features:
the through-opening (11) is **characterized by** two partial areas (16, 17), one partial area (17) which extends from the rear side (12) in the direction towards the front side (13), and one further partial area (16) which extends from the front side (13) in the direction of the rear side (12);
the projection (37) is formed by the partial area (17) which extends from the rear side (12) in the direction of the front side (13) and which is **characterized by** smaller inside dimensions than the further partial area (16);
both partial areas (16, 17) have a constant geometry over their length with constant inside dimensions in the respective partial areas.

12. A metal-fixing-material feed through (1) according to claim 10, **characterized by** the following features:
the through-opening (11) is **characterized by** two partial areas (16, 17), one partial area (17) which extends from the rear side (12) in the direction towards the front side (13), and one further partial area (16) which extends from the front side (13) in the direction of the rear side (12);
the projection (37) is formed by the partial area (17) which extends from the rear side (12) in the direction of the front side (13) and which is **characterized by** smaller inside dimensions than the further partial area (16);
both partial areas (16, 17) have a different geometry over their length and/or different inside dimensions.

13. A metal-fixing-material feed through (1) according to claim 12, **characterized in that** starting from the front side (13) the first partial area (16) is **characterized by** a continuous reduction in the dimensions up to the second partial area (16).

14. A metal-fixing-material feed through (1) according to claim 12 or 13, **characterized in that** the through-opening (11) has a circular cross section and at least the partial area (16) extending from the front side (13) in the direction towards the rear side (12), and preferably also the other partial area (17), is arranged conically.

15. A metal-fixing-material feed through (1) according to one of the claims 9 or 10, **characterized in that** the undercut (36) is arranged centrally.

16. A metal-fixing-material feed through (1) according to one of the claims 9, 10 or 15, **characterized by** the following features:
with one respective undercut (36) in both directions;
the through-opening (11) is **characterized by** three partial areas, one first partial area extending from the rear side (12) in the direction of the front side (12), one second partial area adjacent thereto, and one third partial area extending from the front side (13) in the direction of the rear side (12);
the second partial area is **characterized by** smaller dimensions of the through-opening (11) than the first and third partial area.

17. A metal-fixing-material feed through (1) according to claim 16, **characterized in that** the first and third partial area are **characterized by** identical cross-sectional dimensions.

18. A metal-fixing-material feed through (1) according to one of the claims 10 to 17, **characterized in that** a plurality of projections are provided which are spaced from one another in the circumferential direction and are arranged on a common length between front and rear side (13, 12).

19. A metal-fixing-material feed through (1) according to one of the claims 10 to 18, **characterized in that** the reduction in the dimension perpendicular to the axial direction of the through-opening as caused by the undercut (36) lies in the range of between 0.05 mm to 1 mm, preferably 0.08 mm to 0.9 mm, starting from the axis.

20. A metal-fixing-material feed through (1) according to one of the claims 10 to 19, **characterized in that** the reduction in the dimension perpendicular to the axial direction of the through-opening (11) as caused by the undercut (36) lies in the range of between 0.1 mm to 0.3 mm as seen in an axial sectional view, starting from the axis.

21. A metal-fixing-material feed through (1) according to one of the claims 1 to 20, **characterized in that** the punched part (9) is ground.

22. A metal-fixing-material feed through (1) according to one of the claims 1 to 21, **characterized in that** the means (35) for avoiding a relative movement of fixing material in the direction of the rear side (12) relative to the inside circumference (15) of the through-opening (11) comprise at least one non-positive connection between the fixing-material seal and a part of the through-opening (11).

23. A metal-fixing-material feed through (1) according to one of the claims 1 to 8, **characterized in that** the means (35) comprise an element introduced into the through-opening (11) and the inside circumference of the through-opening and/or the outside circumference of the element have a roughness of ≥ 10 µm.

24. A metal-fixing-material feed through (1) according to one of the claims 1 to 23, **characterized in that** means (35) are provided on the metal pin for preventing a relative movement of the metal pin (4) relative to the fixing material.

25. A metal-fixing-material feed through (1) according to claim 24, **characterized in that** the means (35) for preventing a relative movement of the metal pin (4) relative to the fixing material comprise at least one projection arranged in the radial direction on the metal pin (4).

26. A metal-fixing-material feed through (1) according to claim 25, **characterized in that** the projection is an integral part of the metal pin.

27. A metal-fixing-material feed through (1) according to claim 25, **characterized in that** the projection is formed by an element connected with the metal pin (4).

28. A metal-fixing-material feed through (1) according to one of the claims 25 to 27, **characterized in that** the means (35) for preventing a relative movement of the metal pin (4) relative to the fixing material comprise a plurality of projections which are adjacent in the axial direction and are arranged in the radial direction on the metal pin (4).

29. A metal-fixing-material feed through (1) according to one of the claims 1 to 28, **characterized in that** at least two metal pins (4, 5) are provided.

30. A metal-fixing-material feed through (1) according to claim 29, **characterized in that** the at least two metal pins (4, 5) are arranged parallel with respect to each other.

31. A metal-fixing-material feed through (1) according to one of the claims 29 to 30, **characterized in that** the second metal pin (5) is grounded as a ground pin on the rear side (12) of the base body (3).

32. A metal-fixing-material feed through (1) according to one of the claims 1 to 28, **characterized in that** a metal pin (4) is provided which is arranged in a through-opening (11) in the base body (3) in a fixing material, and a sleeve (26) of the base body (3) which is grounded.

33. A metal-fixing-material feed through (1) according to one of the claims 1 to 32, **characterized in that** the metal pin (4) is rigidly connected with a fixing material, resulting in a fixing-material plug.

34. A metal-fixing-material feed through (1) according to claim 33, **characterized in that** the metal pin (4) is molten together with the fixing material.

35. A metal-fixing-material feed through (1) according to one of the claims 1 to 34, **characterized in that** a glass plug (6) formed from a glass melt or a high-performance polymer is used as fixing material.

36. A metal-fixing-material feed through (1) according to one of the claims 1 to 35, **characterized in that** the thickness (D) of the base body (3) lies between 1.8 mm to 3.0 mm, preferably 2.0 mm to 2.6 mm.

37. A metal-fixing-material feed through (1) according to one of the claims 1 to 36, **characterized in that** the base body (3) is made of one of the following steels:
- St 35
- St 37
- St 38
- X12CrMoS17
- X5CrNi1810
- XCrNiS189
- X2CrNi1911
- X12CrNi177
- X5CrNiMo17-12-2
- X6CrNiMoTi17-12-2
- X6CrNiTi1810
- X15CrNiSi25-20
- X10CrNi1808
- X2CrNiMo17-12-2
- X6CrNiMoTi17-12-2

38. The use of a metal-fixing-material feed through (1) according to one of the claims 1 to 37 in an initiator device for airbags.

39. The use of a metal-fixing-material feed through (1) according to one of the claims 1 to 37 in an initiator device for seat-belt tensioners.

40. A gas generator (45), comprising an initiator device (38), with the initiator device (38) comprising a metal-fixing-material feed through according to one of the claims 1 to 37.

41. A gas generator (45) according to claim 40, **characterized in that** it is arranged as a cold-gas generator or hybrid generator.

42. An airbag, comprising an initiator device, wherein the initiator device comprises a metal-fixing-material feed through according to one of the claims 1 to 37.

43. A seat-belt tensioner, comprising an initiator device, wherein the initiator device comprises a metal-fixing-material feed through according to one of the claims 1 to 37.

## Revendications

1. Traversée métal-matériau de fixation (1) pour déclencheur pyrotechnique de coussins gonflables de sécurité ou de tendeurs de ceinture de sécurité ;
avec au moins une goupille métallique (4) qui est disposée dans une ouverture traversante (11) du corps (3) dans un matériau de fixation (6), le corps (3) présentant une face avant et une face arrière (12, 13), avec entre la face avant (13) et la face arrière (12) du corps (3) des moyens (35) prévus pour éviter un mouvement relatif du matériau de fixation (6) en direction de la face arrière (12) par rapport à la circonférence intérieure (15) de l'ouverture traversante (11) ;
au moins une ouverture traversante (11) est découpée à l'emporte-pièce dans le corps (3),
et le corps (3) est en acier normalisé ou en acier inoxydable ou en acier spécial, **caractérisée en ce que** le corps (3) est conformé et telle façon que le rapport entre l'épaisseur (D) du corps (3) et l'étendue maximale de l'ouverture traversante (11) perpendiculairement à l'orientation de l'axe de l'ouverture traversante (11) se situe entre 0,8 à 1,6 inclus et l'épaisseur (D) du corps (3) est comprise entre 1,5 mm et 3,5 mm.

2. Traversée métal-matériau de fixation (1) selon la revendication 1, **caractérisée en ce que** le rapport entre l'épaisseur (D) du corps (3) et l'étendue maximale de l'ouverture traversante (11) perpendiculairement à l'orientation de l'axe de l'ouverture traversante (11) se situe entre 0,9 et 1,4, de préférence entre 0,9 et 1,3, en particulier entre 1,0 et 1,2.

3. Traversée métal-matériau de fixation selon la revendication 1 ou 2, **caractérisée en ce que** la traversée métal-matériau de fixation est une traversée verre-métal.

4. Traversée métal-matériau de fixation (1) selon l'une des revendications 1 à 3, **caractérisée en ce que** l'ouverture traversante (11) présente une section circulaire.

5. Traversée métal-matériau de fixation (1) selon la revendication 4, **caractérisée en ce que** la plus grande dimension ou le plus grand diamètre possible (d1) de l'ouverture traversante (11) est compris entre 1 mm et 4 mm, de préférence entre 1,4 mm et 3,5 mm, en particulier entre 1,6 mm et 3,4 mm.

6. Traversée métal-matériau de fixation (1) selon l'une des revendications 1 à 3, **caractérisée en ce que** l'ouverture traversante (11) présente une section pouvant être choisie à volonté, en particulier une section ovale ou elliptique.

7. Traversée métal-matériau de fixation (1) selon l'une des revendications 1 à 6, **caractérisée en ce que** le corps (3) avec l'ouverture traversante (11) est réalisé comme une pièce découpée à l'emporte-pièce (9).

8. Traversée métal-matériau de fixation (1) selon l'une des revendications 1 à 7, **caractérisée en ce que** les moyens (35) font partie intégrante du corps (3) ou forment une unité de construction avec celui-ci.

9. Traversée métal-matériau de fixation (1) selon l'une des revendications 1 à 8, **caractérisée en ce que** les moyens (35) pour éviter un mouvement relatif du matériau de fixation (6) en direction de la face arrière (12) par rapport à la circonférence intérieure (15) de l'ouverture traversante (11) comprennent au moins une contre-dépouille (36) disposée, vue de la face arrière (12), sur la circonférence intérieure de l'ouverture traversante (11) dans le corps (3) entre la face arrière (12) et la face avant (13).

10. Traversée métal-matériau de fixation (1) selon la revendication 9, **caractérisée en ce que** la contre-dépouille (36) est formée par au moins une saillie (37).

11. Traversée métal-matériau de fixation (1) selon la revendication 10, **caractérisée en ce que** l'ouverture traversante (11) est **caractérisée par** deux zones partielles (16, 17) : une zone partielle (17) qui s'étend à partir de la face arrière (12) en direction de la face avant (13) et une autre zone partielle (16) qui s'étend de la face avant (13) en direction de la face arrière (12) ;
la saillie (37) est formée par la zone partielle (17) qui s'étend à partir de la face arrière (12) en direction de la face avant (13) et qui est **caractérisée par** des dimensions intérieures plus petites que l'autre zone partielle (16) ;
les deux zones partielles (16, 17) présentent sur leur longueur une géométrie constante avec des dimensions intérieures constantes dans chaque zone partielle.

12. Traversée métal-matériau de fixation (1) selon la revendication 10, **caractérisée en ce que** :
l'ouverture traversante (11) est **caractérisée par** deux zones partielles (16, 17) : une zone partielle (17) qui s'étend à partir de la face arrière (12) en direction de la face avant (13) et une autre zone partielle (16) qui s'étend de la face avant (13) en direction de la face arrière (12) ;
la saillie (37) est formée par la zone partielle (17) qui s'étend à partir de la face arrière (12) en direction de la face avant (13) et qui est **caractérisée par** des dimensions intérieures plus petites que l'autre zone partielle (16) ;
les deux zones partielles (16, 17) présentent sur leur longueur une géométrie différente et/ou des dimensions intérieures différentes.

13. Traversée métal-matériau de fixation (1) selon la revendication 12, **caractérisée en ce que** la première zone partielle (16) est **caractérisée par** une diminution constante des dimensions à partir de la face avant (13) jusqu'à la deuxième zone partielle (16).

14. Traversée métal-matériau de fixation (1) selon la revendication 12 ou 13, **caractérisée en ce que** l'ouverture traversante (11) présente une section circulaire et au moins la zone partielle (16) s'étendant à partir de la face avant (13) en direction de la face arrière (12), de préférence aussi l'autre zone partielle (17) est de forme conique.

15. Traversée métal-matériau de fixation (1) selon l'une des revendications 9 ou 10, **caractérisée en ce que** la contre-dépouille (36) est disposée au milieu.

16. Traversée métal-matériau de fixation (1) selon l'une des revendications 9, 10 ou 15, **caractérisée en ce que** :
elle comporte une contre-dépouille (36) dans les deux directions ;
l'ouverture traversante (11) est **caractérisée par** trois zones partielles : une première zone partielle qui s'étend à partir de la face arrière (12) en direction de la face avant (12), une deuxième zone partielle lui faisant suite et une troisième qui s'étend à partir de la face avant (13) en direction de la face arrière (12) ;
la deuxième zone partielle est **caractérisée par** de plus petites dimensions de l'ouverture traversante (11) que la première zone partielle et la troisième.

17. Traversée métal-matériau de fixation (1) selon la revendication 16, **caractérisée en ce que** la première zone partielle et la troisième sont **caractérisées par** des dimensions identiques en section.

18. Traversée métal-matériau de fixation (1) selon l'une des revendications 10 à 17, **caractérisée en ce qu'**une pluralité de saillies disposées à distance les unes des autres est prévue sur la circonférence sur une longueur commune entre les faces avant et arrière (13, 12).

19. Traversée métal-matériau de fixation (1) selon l'une des revendications 10 à 18, **caractérisée en ce que** la réduction de la dimension perpendiculaire à l'orientation de l'axe de l'ouverture traversante produite par la contre-dépouille (36) est comprise entre 0,05 mm et 1 mm, de préférence entre 0,08 mm et 0,9 mm.

20. Traversée métal-matériau de fixation (1) selon l'une des revendications 10 à 19, **caractérisée en ce que** la réduction produite par la contre-dépouille (36) sur la dimension perpendiculaire à l'orientation de l'axe de l'ouverture traversante (11) à partir de l'axe, vue en coupe axiale, est comprise entre 0,1 mm et 0,3 mm.

21. Traversée métal-matériau de fixation (1) selon l'une des revendications 1 à 20, **caractérisée en ce que** la pièce découpée à l'emporte-pièce (9) est meulée.

22. Traversée métal-matériau de fixation (1) selon l'une des revendications 1 à 21, **caractérisée en ce que** les moyens (35) pour éviter un mouvement relatif du matériau de fixation en direction de la face arrière (12) par rapport à la circonférence intérieure (15) de l'ouverture traversante (11) comprennent au moins un assemblage par friction entre le bouchon en matériau de fixation et une partie de l'ouverture traversante (11).

23. Traversée métal-matériau de fixation (1) selon l'une des revendications 1 à 8, **caractérisée en ce que** les moyens (35) comprennent un élément introduit dans l'ouverture traversante (11) et la circonférence intérieure de l'ouverture traversante et/ou la circonférence extérieure de l'élément ont une rugosité ≥ 10 µm.

24. Traversée métal-matériau de fixation (1) selon l'une des revendications 1 à 23, **caractérisée en ce que** sont prévus sur la goupille métallique des moyens (35) pour empêcher un mouvement relatif de la goupille métallique (4) par rapport au matériau de fixation.

25. Traversée métal-matériau de fixation (1) selon la revendication 24, **caractérisée en ce que** les moyens (35) pour empêcher un mouvement relatif de la goupille métallique (4) par rapport au matériau de fixation comprennent au moins une saillie formée dans le sens radial sur la goupille métallique (4).

26. Traversée métal-matériau de fixation (1) selon la revendication 25, **caractérisée en ce que** la saillie fait partie intégrante de la goupille métallique (4).

27. Traversée métal-matériau de fixation (1) selon la revendication 25, **caractérisée en ce que** la saillie est formée par un élément assemblé avec la goupille métallique (4).

28. Traversée métal-matériau de fixation (1) selon l'une des revendications 25 à 27, **caractérisée en ce que** les moyens (35) pour empêcher un mouvement relatif de la goupille métallique (4) par rapport au matériau de fixation comprennent une pluralité de saillies voisines dans le sens axial et formé dans le sens radial sur la goupille métallique (4).

29. Traversée métal-matériau de fixation (1) selon l'une des revendications 1 à 28, **caractérisée en ce qu'**au moins deux goupilles métalliques (4, 5) sont prévues.

30. Traversée métal-matériau de fixation (1) selon la revendication 29, **caractérisée en ce que** les au moins deux goupilles métalliques (4, 5) sont disposées parallèlement l'une à l'autre.

31. Traversée métal-matériau de fixation (1) selon l'une des revendications 29 à 30, **caractérisée en ce que** la deuxième goupille métallique (5) est mise à la masse sur la face arrière (12) du corps (3) pour servir de goupille de mise à la masse.

32. Traversée métal-matériau de fixation (1) selon l'une des revendications 1 à 28, **caractérisée en ce qu'**il est prévu une goupille métallique (4) qui est disposée dans une ouverture traversante (11) du corps (3) dans un matériau de fixation, ainsi que dans une douille (26) du corps (3) qui est mise à la masse.

33. Traversée métal-matériau de fixation (1) selon l'une des revendications 1 à 32, **caractérisée en ce que** la goupille métallique (4) est assemblée de manière fixe à un matériau de fixation pour donner un bouchon de matériau de fixation.

34. Traversée métal-matériau de fixation (1) selon la revendication 33, **caractérisée en ce que** la goupille métallique (4) est fusionnée avec le matériau de fixation.

35. Traversée métal-matériau de fixation (1) selon l'une des revendications 1 à 34, **caractérisée en ce que** le matériau de fixation employé est un bouchon en verre (6) formé à partir de verre en fusion ou un polymère à hautes performances.

36. Traversée métal-matériau de fixation (1) selon l'une des revendications 1 à 35, **caractérisée en ce que** l'épaisseur (D) du corps (3) est comprise entre 1,8 mm et 3,0 mm, de préférence entre 2,0 mm et 2,6 mm.

37. Traversée métal-matériau de fixation (1) selon l'une des revendications 1 à 36, **caractérisée en ce que** le corps (3) est fait de l'un des aciers suivants :
- St35
- St37
- St38
- X12CrMoS17
- X5CrNi1810
- XCrNiS 189
- X2CrNi1911
- X12CrNi177
- X5CrNiMo17-12-2
- X6CrNiMoTi17-12-2
- X6CrNiTi1810
- X15CrNiSi25-20
- X10CrNi1808
- X2CrNiMo17-12-2
- X6CrNiMoTi17-12-2.

38. Utilisation d'une traversée métal-matériau de fixation (1) selon l'une des revendications 1 à 37 dans un dispositif de déclenchement pyrotechnique pour des coussins gonflables de sécurité.

39. Utilisation d'une traversée métal-matériau de fixation (1) selon l'une des revendications 1 à 37 dans un dispositif de déclenchement pyrotechnique pour des tendeurs de ceinture de sécurité.

40. Générateur de gaz (45) comprenant un déclencheur pyrotechnique (38), lequel déclencheur pyrotechnique (38) comprend une traversée métal-matériau de fixation selon l'une des revendications 1 à 37.

41. Générateur de gaz (45) selon la revendication 40, **caractérisé en ce qu'**il est réalisé comme un générateur de gaz à froid ou un générateur de gaz hybride.

42. Coussin gonflable de sécurité comprenant un déclencheur pyrotechnique, lequel déclencheur pyrotechnique comprend une traversée métal-matériau de fixation selon l'une des revendications 1 à 37.

43. Tendeur de ceinture de sécurité comprenant un déclencheur pyrotechnique, lequel déclencheur pyrotechnique comprend une traversée métal-matériau de fixation selon l'une des revendications 1 à 37.
